# EUROPÄISCHE PATENTSCHRIFT

(11) **EP 3 559 361 B1**
(45) Veröffentlichungstag und Bekanntmachung des Hinweises auf die Patenterteilung: **05.07.2023**
(21) Anmeldenummer: 17825427.2
(22) Anmeldetag: 12.12.2017
(51) Int. Cl.: E03D 9/00

(54) **IN UND/ODER AN EINEM TOILETTENBECKEN ANORDBARE SENSORVORRICHTUNG UND VERFAHREN DAFÜR**
SENSOR DEVICE THAT CAN BE ARRANGED IN OR ON A TOILET BOWL
DISPOSITIF DE DÉTECTION POUVANT ÊTRE AGENCÉ DANS ET/OU SUR UNE CUVETTE DE TOILETTES

(30) Priorität: 21.12.2016 DE 102016225842
(43) Veröffentlichungstag der Anmeldung: 30.10.2019
(73) Patentinhaber: Henkel AG & Co. KGaA, 40589 Düsseldorf (DE)
(72) Erfinder: KESSLER, Arnd, 40789 Monheim am Rhein (DE); SCHYMITZEK, Tatiana, 47799 Krefeld (DE); ZÜCHNER, Lars, 40764 Langenfeld (DE); MÜLLER, Alexander, 40789 Monheim (DE); WAWER, Georg, 1040 Wien (AT); GÖTZ, Nadine, 40545 Düsselorf (DE); LESSMANN, Rudolf, 239223 Singapore (SG)
(86) Internationale Anmeldenummer: PCT/EP2017/082437
(87) Internationale Veröffentlichungsnummer: WO 2018/114482

(56) Entgegenhaltungen:
- EP-A1- 2 138 640
- WO-A1-01/73228
- WO-A1-2016/073651
- DE-A1-102010 003 810
- US-A1- 2006 021 121
- US-A1- 2014 246 052

## Beschreibung

### Gebiet der Erfindung

Die vorliegende Erfindung betrifft unter anderem eine in und/oder an einem Toilettenbecken anordnenbare Sensorvorrichtung und/oder ein durch eine in und/oder an einem Toilettenbecken angeordnete Sensorvorrichtung ausgeführtes Verfahren.

### Allgemeine Beschreibung einiger beispielhafter Ausführungsformen der Erfindung

Für einen Benutzer einer Toilette ist die Sauberkeit eines Toilettenbeckens häufig nicht oder nur schwer wahrnehmbar. Dies kann beispielsweise zu Problemen führen, wenn ein Benutzer eine Verschmutzung nicht wahrnimmt und das Toilettenbecken somit nicht oder nicht richtig gereinigt wird. Auch müssen auf öffentlichen Toiletten häufig Hygienevorschriften und/oder Reinigungsvorschriften eingehalten werden. Die Überwachung der Einhaltung dieser Vorschriften ist jedoch häufig problematisch, da sie mit einem hohen Personalaufwand verbunden ist.

US 2014246052 A1 offenbart einen Roboter mit Bürsten, der das Innere einer Toilette reinigt, nachdem er mit Hilfe von Sensoren Rückstände entdeckt hat. WO 2016073651 offenbart eine Toilettenschüssel mit Sensoren, um die Art der Gegenstände zu bestimmen, die gespült werden müssen, um die richtige Wassermenge auszuwählen. US 200602121 A1 offenbart eine selbstspülende Toilette, die eine Bewegung und eine Änderung des pH-Wertes erkennt, bevor eine Spülung gestartet wird. EP 2138640 A1 offenbart eine Vorrichtung, die ein Reinigungselement in einer Toilette umfasst, um verschmutzte Teile in der Toilette zu reinigen. WO 0173228 A1 offenbart ein Verfahren und eine Vorrichtung zur Erkennung der Anwesenheit einer Person vor einer Toilette und der Art der zu spülenden Gegenstände mit Hilfe eines optischen Sensors, um Wasser zu sparen. DE 102010003810 A1 offenbart eine Ausgabevorrichtung für die Toilette, die ein piezoelektrisches Element umfasst.

Eine Aufgabe der vorliegenden Erfindung ist es deshalb, diese Probleme zu überwinden. Gemäß der Erfindung wird ein Verfahren gemäß Anspruch 1 offenbart Dieses Verfahren wird durch eine in und/oder an einem Toilettenbecken angeordnete Sensorvorrichtung (z.B. eine Sensorvorrichtung gemäß der Erfindung) ausgeführt.

Ferner wird gemäß der Erfindung eine Sensorvorrichtung offenbart, eingerichtet zur Ausführung und/oder Steuerung der Schritte des Verfahrens gemäß der Erfindung oder umfassend jeweilige Mittel zur Ausführung und/oder Steuerung der Schritte des Verfahrens gemäß der Erfindung. Dabei können entweder alle Schritte des Verfahrens gemäß der Erfindung von den Mitteln gesteuert werden, oder alle Schritte des Verfahrens gemäß der Erfindung von den Mitteln ausgeführt werden, oder ein oder mehrere Schritte von den Mitteln gesteuert und ein oder mehrere Schritte von den Mitteln ausgeführt werden. Verschiedene Schritte können optional von verschiedenen Mitteln ausgeführt oder gesteuert werden.

Die Mittel der Sensorvorrichtung können Hardware- und/oder Software-Komponenten umfassen. Die Mittel können beispielsweise mindestens einen Speicher mit Programmanweisungen eines Computerprogramms (z.B. eines Computerprogramms) und mindestens einen Prozessor ausgebildet zum Ausführen von Programmanweisungen aus dem mindestens einen Speicher umfassen. Dementsprechend wird auch eine Sensorvorrichtung gemäß Anspruch 9 beansprucht.

Unter einem Prozessor sollen in dieser Spezifikation unter anderem Kontrolleinheiten, Mikroprozessoren, Mikrokontrolleinheiten wie Mikrocontroller, digitale Signalprozessoren (DSP), Anwendungsspezifische Integrierte Schaltungen (ASICs) oder Field Programmable Gate Arrays (FPGAs) verstanden werden.

Beispiele für einen Speicher im Sinne dieser Spezifikation sind unter anderem flüchtige oder nichtflüchtige Speicher, zum Beispiel Speicher mit wahlfreiem-Zugriff (RAM) wie zum Beispiel NOR-Flash-Speicher oder mit sequentiellen-Zugriff wie NAND-Flash-Speicher und/oder Speicher mit Nur-Lese-Zugriff (ROM) oder Schreib-Lese-Zugriff.

Die Mittel der Sensorvorrichtung umfassen einen Sensor. Der Sensor ist eingerichtet zum Erfassen eines Umgebungsparameters in der Umgebung der Sensorvorrichtung. Dabei soll unter der Umgebung der Sensorvorrichtung beispielsweise ein durch den Sensor erfassbarer Bereich in der Umgebung der Sensorvorrichtung verstanden werden.

Alternativ oder zusätzlich können die Mittel der Sensorvorrichtung ferner eine oder mehrere Kommunikationsschnittstellen und/oder Benutzerschnittstellen umfassen.

Dabei soll unter einer Kommunikationsschnittelle in dieser Spezifikation unter anderem eine drahtlose Kommunikationsschnittstelle eingerichtet zum Kommunizieren (z.B. zum Senden und/oder Empfangen von Informationen) gemäß einer drahtlosen Kommunikationstechnik und/oder eine drahtgebundene Kommunikationsschnittstelle zum Kommunizieren (z.B. zum Senden und/oder Empfangen von Informationen) gemäß einer drahtgebundenen Kommunikationstechnik verstanden werden. Zum Beispiel ist eine Kommunikationsschnittstelle ein Netzwerkadapter gemäß einer solchen Kommunikationstechnik.

Ein Beispiel für eine drahtlose Kommunikationstechnik ist eine lokale Funknetztechnik wie Radio Frequency Identification (RFID) und/oder Near Field Communication (NFC) und/oder Bluetooth (z.B. Bluetooth Version 2.1 und/oder 4.0) und/oder Wireless Local Area Network (WLAN). RFID und NFC- sind beispielsweise gemäß den ISO-Standards 18000, 11784/11785 und dem ISO/IEC-Standard 14443-A und 15693 spezifiziert. Die Bluetooth-Spezifikationen sind derzeit im Internet unter www.bluetooth.org erhältlich. WLAN ist zum Beispiel in den Standards der IEEE-802.11-Familie spezifiziert. Ein weiteres Beispiel für eine drahtlose Kommunikationstechnik ist eine überörtliche Funknetztechnik wie beispielsweise eine Mobilfunktechnik, zum Beispiel Global System for Mobile Communications (GSM) und/oder Universal Mobile Telecommunications System (UMTS) und/oder Long Term Evolution (LTE). Die GSM-, UMTS- und LTE-Spezifikationen werden von dem 3rd Generation Partnership Project (3GPP) gepflegt und entwickelt und sind derzeit im Internet unter anderem unter www.3gpp.com erhältlich.

Ein Beispiel für eine drahtgebundene Kommunikationstechnik sind Ethernet- und/oder Local Area Network (LAN). Ethernet und/oder LAN sind zum Beispiel in den Standards der IEEE-802.3-Familie spezifiziert.

Eine Benutzerschnittstelle im Sinne dieser Spezifikation ist beispielsweise eingerichtet zum Erfassen einer Benutzereingabe (z.B. einer Eingabe eines Benutzers) und/oder zum Ausgeben einer Benutzerinformation (z.B. einer Benutzerinformation für einen Benutzer). Beispiele für eine solche Benutzerschnittstelle sind eine oder mehrere Tasten, eine Tastatur (z.B. eine alpha-numerische Tastatur oder eine numerische Tastatur wie ein Keypad), eine Maus, ein Bildschirm (z.B. ein berührungsempfindlicher Bildschirm wie ein Touchdisplay), ein Mikrofon, eine Kamera und/oder eine Signallampe (z.B. eine Leuchtdiode und/oder eine Glühlampe und/oder eine Glimmlampe) und/oder eine Signallampenanordnung mit mehreren Signallampen.

Es versteht sich, dass die Sensorvorrichtung auch andere nicht aufgeführte Mittel umfassen kann.

Im Folgenden werden die Merkmale und Eigenschaften-teilweise beispielhaft - beschrieben.

Das Verfahren wird beispielsweise durch eine in und/oder an dem Toilettenbecken reversibel angeordnete Sensorvorrichtung ausgeführt. Dabei soll eine Vorrichtung als reversibel in und/oder an dem Toilettenbecken angeordnet verstanden werden, wenn sie kein Teil des Toilettenbeckens ist und/oder zerstörungsfrei (z.B. werkzeuglos) von dem Toilettenbecken entfernt werden kann. Zum Beispiel ist die Sensorvorrichtung eingerichtet zum reversiblen Anordnen an und/oder in einem Toilettenbecken. Es versteht sich, dass die Sensorvorrichtung alternativ oder zusätzlich auch Teil einer Vorrichtung (z.B. der unten offenbarten Abgabevorrichtung) sein kann, die zum reversiblen Anordnen an und/oder in einem Toilettenbecken eingerichtet ist.

Zum Beispiel ist die Sensorvorrichtung derart an und/oder in dem Toilettenbecken angeordnet, dass sich der durch den Sensor der Sensorvorrichtung erfassbare Bereich im Inneren des Toilettenbeckens befindet.

Das Toilettenbecken ist beispielsweise Teil einer Toilette. Dabei soll unter dem Inneren des Toilettenbeckens der Bereich verstanden werden, der einen Abfluss der Toilette umgibt und/oder an dem die Spülflüssigkeit während einer Spülung der Toilette zumindest teilweise entlangströmt. Unter dem Erfassen zumindest eines ersten Umgebungsparameters in der Umgebung der Sensorvorrichtung soll beispielsweise verstanden werden, dass der erste Umgebungsparameter durch den Sensor der Sensorvorrichtung erfasst wird. Zum Beispiel ist der durch den Sensor der Sensorvorrichtung erfassbare Bereich ein Teil der Umgebung der Sensorvorrichtung und/oder definiert die Umgebung der Sensorvorrichtung im Sinne dieser Spezifikation.

Der erste Umgebungsparameter ist beispielsweise indikativ für einen Wert einer durch den Sensor erfassbaren Größe (z.B. eine physikalische, chemische und/oder biologische Größe) und/oder für eine durch den Sensor erfassbare Eigenschaft (z.B. eine physikalische, chemische und/oder biologische Eigenschaft). Dabei soll unter dem Erfassen beispielsweise das Bestimmen der jeweiligen Eigenschaft und/oder das Messen eines Werts der jeweiligen Größe verstanden werden.

Unter der Sauberkeit des Toilettenbeckens kann beispielsweise eine durch einen Benutzer des Toilettenbeckens empfundene subjektive Sauberkeit verstanden werden. Eine subjektive Sauberkeit ist beispielsweise dann gegeben, wenn vorgegebene durch den Benutzer wahrnehmbare Eigenschaften (d.h. für die subjektive Sauberkeit relevante Eigenschaften) wie beispielsweise keine sichtbaren Verschmutzungen und/oder keine unangenehme Gerüche vorhanden sind. Dementsprechend ist der erste Umgebungsparameter beispielsweise indikativ dafür, ob eine solche für den Benutzer wahrnehmbare Eigenschaft in der Umgebung der Sensorvorrichtung durch den Sensor der Sensorvorrichtung erfassbar (z.B. bestimmbar) ist.

Alternativ oder zusätzlich kann unter der Sauberkeit des Toilettenbeckens beispielsweise eine objektive Sauberkeit verstanden werden. Eine solche objektive Sauberkeit ist beispielsweise dann gegeben, wenn ein oder mehrere Werte von einer oder mehreren Größen für diese Größen vorgegebene Schwellwerte (d.h. für die objektive Sauberkeit relevante Schwellwerte) nicht über- und/oder unterschreiten. Der erste Umgebungsparameter ist beispielsweise indikativ für einen Wert einer solchen durch den Sensor erfassbaren (z.B. messbaren) Größe.

Zum Beispiel zeigt der erste Umgebungsparameter an, ob das Toilettenbecken (objektiv und/oder subjektiv) sauber ist. Zum Beispiel kann vorgegeben sein, dass der erste Umgebungsparameter anzeigt, dass das Toilettenbecken sauber ist, wenn der erste Umgebungsparameter indikativ für das Vorhandsein einer für die subjektive Sauberkeit relevanten Eigenschaft ist und/oder wenn der erste Umgebungsparameter indikativ für einen Wert einer Größe ist, der einen für diese Größe vorgegebenen für die objektive Sauberkeit relevanten Schwellwert nicht über- oder unterschreitet.

Unter dem Bestimmen der Steuerinformation zumindest teilweise abhängig von dem erfassten ersten Umgebungsparameter soll beispielsweise verstanden werden, dass die Steuerinformation zumindest teilweise abhängig von dem erfassten ersten Umgebungsparameter ausgewählt und/oder berechnet wird.

Es versteht sich, dass neben dem ersten Umgebungsparameter noch ein oder mehrere weitere Umgebungsparameter erfasst werden können. In diesem Fall können die Steuerinformation beispielsweise zumindest teilweise abhängig von dem ersten Umgebungsparameter und den weiteren Umgebungsparametern bestimmt werden.

Das Bestimmen kann beispielsweise entsprechend vorgegebenen Bestimmungsegeln (z.B. Auswahl- und/oder Berechnungsregeln) erfolgen. Zum Beispiel ordnen die Bestimmungsregeln dem ersten Umgebungsparameter (und den weiteren Umgebungsparametern) Steuerinformationen einer Mehrzahl von Steuerinformationen zu. Zum Beispiel können die Bestimmungsregeln vorgeben, dass, wenn der erste Umgebungsparameter (und/oder einer der weiteren Umgebungsparameter) anzeigt, dass das Toilettenbecken sauber ist, eine erste Steuerinformation der Mehrzahl von Steuerinformationen bestimmt (z.B. ausgewählt) wird. Andernfalls wird beispielsweise eine zweite Steuerinformation der Mehrzahl von Steuerinformationen bestimmt (z.B. ausgewählt).

Die Steuerinformation ist beispielsweise eingerichtet, eine durch die Sensorvorrichtung und/oder eine durch eine von der Sensorvorrichtung verschiedene Vorrichtung ausführbare Aktion (z.B. das Ausgeben einer Benutzerinformation und/oder das Ausgeben einer Wirkstoffzubereitung) auszulösen und/oder zu steuern. Zum Beispiel handelt es sich bei der Steuerinformation um ein Steuersignal, dass eine solche Aktion auslöst und/oder steuert.

Beispielsweise wird die Steuerinformation durch die Sensorvorrichtung bestimmt. Alternativ oder zusätzlich kann die Steuerinformation auch durch eine von der Sensorvorrichtung verschiedene Vorrichtung bestimmt werden. Unter dem Bewirken des Bestimmens der Steuerinformation soll dementsprechend beispielsweise verstanden werden, dass die Sensorvorrichtung bewirkt, dass die Steuerinformation von einer von der Sensorvorrichtung verschiedenen Vorrichtung bestimmt wird. Zum Beispiel wird der erste Umgebungsparameter durch die Sensorvorrichtung an die von der Sensorvorrichtung verschiedene Vorrichtung gesendet, um das Bestimmen der Ausgabesteuerinformation durch die Sensorvorrichtung zu bewirken.

Das Bestimmen der Steuerinformation zumindest teilweise abhängig von dem erfassten ersten Umgebungsparameter ermöglicht es somit, eine Aktion, insbesondere eine Reinigungsaktion, auszulösen, wenn die Toilette verschmutzt ist - unabhängig davon, ob die Verschmutzung durch einen Benutzer wahrgenommen wurde und/oder für einen Benutzer überhaupt wahrnehmbar ist. Weitere Merkmale und Eigenschaften werden im Folgenden anhand von beispielhaften Ausführungsformen erläutert.

Gemäß einer beispielhaften Ausführungsform umfasst die Sensoreinrichtung einen optischen Sensor.

Ein Beispiel für einen optischen Sensor ist eine Kamera, ein CCD-Sensor (Charge Coupled Device-Sensor), ein Active Pixel-Sensor, ein Reflektionssensor, ein Trübungssensor.

Zum Beispiel ist der durch den optischen Sensor erfasste erste Umgebungsparameter indikativ für:
- eine Oberflächenrauigkeit und/oder eine Veränderung einer Oberflächenrauigkeit einer Oberfläche des Toilettenbeckens,
- eine Benetzbarkeit und/oder eine Veränderung einer Benetzbarkeit einer Oberfläche des Toilettenbeckens,
- eine optische Reflektion und/oder eine Veränderung einer optischen Reflektion an einer Oberfläche des Toilettenbeckens, und/oder
- eine Trübung einer in dem Toilettenbecken befindlichen Flüssigkeit.

Durch Schmutz- und Kalkablagerungen an der Oberfläche im Inneren des Toilettenbeckens nimmt die Oberflächenrauigkeit der Oberfläche im Inneren des Toilettenbeckens nach einem Reinigungsvorgang über die Zeit immer weiter zu, so dass die Oberflächenrauigkeit der Oberfläche im Inneren des Toilettenbeckens ein für die Sauberkeit des Toilettenbeckens charakteristischer Umgebungsparameter ist. Die Oberflächenrauigkeit der Oberfläche des Toilettenbeckens und/oder die Veränderung der Oberflächenrauigkeit der Oberfläche des Toilettenbeckens können abhängig von der optischen Reflektion und/oder der Veränderung der optischen Reflektion an der Oberfläche des Toilettenbeckens bestimmt werden. Insbesondere eine Veränderung der Oberflächenrauigkeit der Oberfläche des Toilettenbeckens führt zu einer Veränderung der optischen Reflektion an der Oberfläche des Toilettenbeckens.

Ferner ändert sich aufgrund der zunehmenden Schmutz- und Kalkablagerungen auch die Benetzbarkeit der Oberfläche im Inneren des Toilettenbeckens nach einem Reinigungsvorgang über die Zeit. Diese Veränderung zeigt sich beispielsweise durch eine veränderte Benetzungsdauer der Oberfläche im Inneren des Toilettenbeckens nach einer Spülung der Toilette. Da die Benetzung der Oberfläche im Inneren des Toilettenbeckens ebenfalls zu einer Veränderung der optischen Reflektion an der Oberfläche des Toilettenbeckens führt, kann auch die Benetzbarkeit und/oder eine Veränderung der Benetzbarkeit abhängig von der der optischen Reflektion und/oder der Veränderung der optischen Reflektion an der Oberfläche des Toilettenbeckens (z.B. nach einer Spülung der Toilette) bestimmt werden, beispielsweise kann dadurch eine Veränderung der Benetzungsdauer (z.B. nach einer Spülung der Toilette) bestimmt werden.

Ein für eine optische Reflektion und/oder eine Veränderung der optischen Reflektion indikativer Umgebungsparameter kann beispielsweise durch einen Reflektionssensor erfasst werden. Zum Beispiel ist ein für die optische Reflektion und/oder eine Veränderung der optischen Reflektion an der Oberfläche des Toilettenbeckens indikativer Umgebungsparameter ein Wert für die Intensität und/oder eine Veränderung der Intensität eines von der Oberfläche des Toilettenbeckens in Richtung eines Reflektionssensors reflektierten Lichts (z.B. eines durch den Reflektionssensors erzeugten Lichts). Zum Beispiel ist der Reflektionssensor eingerichtet, einen Wert für die Intensität und/oder eine Veränderung der Intensität eines von der Oberfläche des Toilettenbeckens in Richtung eines Reflektionssensors reflektierten Lichts (z.B. eines durch den Reflektionssensors erzeugten Lichts) zu erfassen (z.B. nach einer Spülung der Toilette zu erfassen). Ein solcher Wert für die Intensität eines von der Oberfläche des Toilettenbeckens in Richtung eines Reflektionssensors reflektierten Lichts (z.B. eines durch den Reflektionssensors erzeugten Lichts) und/oder eine Veränderung der Intensität eines von der Oberfläche des Toilettenbeckens in Richtung eines Reflektionssensors reflektierten Lichts (z.B. eines durch den Reflektionssensors erzeugten Lichts) soll beispielsweise als für eine Verschmutzung und/oder Verkalkung der Oberfläche des Toilettenbeckens (und somit für die Sauberkeit des Toilettenbeckens) charakteristischer Umgebungsparameter verstanden werden. Zum Beispiel kann ein Schwellwert für die Intensität eines von der Oberfläche des Toilettenbeckens in Richtung eines Reflektionssensors reflektierten Lichts vorgegeben sein. Wenn der erste Umgebungsparameter indikativ für eine Intensität eines von der Oberfläche des Toilettenbeckens in Richtung des Reflektionssensors reflektierten Lichts ist, die diesen Schwellwert nicht unterschreitet, ist beispielsweise vorgegeben, dass das Toilettenbecken sauber ist. Andernfalls ist beispielsweise vorgegeben, dass das Toilettenbacken nicht sauber ist.

Alternativ oder zusätzlich kann ein Schwellwert für eine Veränderung der Intensität eines von der Oberfläche des Toilettenbeckens in Richtung eines Reflektionssensors reflektierten Lichts (z.B. eines durch den Reflektionssensors erzeugten Lichts) vorgegeben sein. Wenn der erste Umgebungsparameter indikativ für eine Veränderung einer Intensität eines von der Oberfläche des Toilettenbeckens in Richtung des Reflektionssensors reflektierten Lichts ist, die diesen Schwellwert nicht überschreitet, ist beispielsweise vorgegeben, dass das Toilettenbecken sauber ist. Andernfalls ist beispielsweise vorgegeben, dass das Toilettenbecken nicht sauber ist.

Ein für eine Trübung einer in dem Toilettenbecken befindlichen Flüssigkeit indikativer Umgebungsparameter kann beispielsweise durch einen Trübungssensor erfasst werden. Ein Beispiel für einen solchen Umgebungsparameter ist ein Trübungswert der Flüssigkeit. Zum Beispiel ist der Trübungssensor eingerichtet, einen Trübungswert einer in dem Toilettenbecken befindlichen Flüssigkeit zu erfassen. Ein solcher Trübungswert soll beispielsweise als für eine Verschmutzung der in dem Toilettenbecken befindlichen Flüssigkeit (und somit für die Sauberkeit des Toilettenbeckens) charakteristischer Umgebungsparameter verstanden werden. Zum Beispiel kann ein Schwellwert für einen Trübungswert einer in dem Toilettenbecken befindlichen Flüssigkeit vorgegeben sein. Wenn der erste Umgebungsparameter indikativ für einen Trübungswert einer in dem Toilettenbecken befindlichen Flüssigkeit ist, der diesen Schwellwert nicht unterschreitet, ist beispielsweise vorgegeben, dass das Toilettenbecken sauber ist. Andernfalls ist beispielsweise vorgegeben, dass das Toilettenbecken nicht sauber ist.

Beispiele für Größen, die eine Trübung einer Flüssigkeit beschreiben, sind die Einheiten FTU (Formazine Turbidity Unit) und NTU (Nephelometric Turbidity Unit), die beide in der Wasseraufbereitung verwendet werden.

Erfindungsgemäß ist der zumindest eine Sensor ein Biosensor.

Der durch den Biosensor erfasste erste Umgebungsparameter ist indikativ für:
- einen Bakteriengehalt an der Oberfläche des Toilettenbeckens, und/oder
- einen Bakteriengehalt einer in dem Toilettenbecken befindlichen Flüssigkeit.

Zum Beispiel ist der Biosensor eingerichtet, die Überschreitung einer Bakterienanzahl an dem Biosensor (z.B. einer Bakterienanzahl an dem Biosensor angehefteter Bakterien) zu erfassen. Wenn der Biosensor an der Oberfläche des Toilettenbeckens (und z.B. oberhalb einer in dem Toilettenbecken befindlichen Flüssigkeit) angeordnet ist, soll eine solche durch den Biosensor erfasste Überschreitung einer Bakterienanzahl an dem Biosensor, als für einen (z.B. erhöhten und/oder unerwünschten) Bakteriengehalt an der Oberfläche des Toilettenbeckens (und somit für die Sauberkeit des Toilettenbeckens) charakteristischer Umgebungsparameter verstanden werden. Dementsprechend soll eine solche durch den Biosensor erfasste Überschreitung einer Bakterienanzahl an dem Biosensor, als für einen (z.B. erhöhten und/oder unerwünschten) Bakteriengehalt einer in dem Toilettenbecken befindlichen Flüssigkeit (und somit für die Sauberkeit des Toilettenbeckens) charakteristischer Umgebungsparameter verstanden werden, wenn der Biosensor in der in dem Toilettenbecken befindlichen Flüssigkeit angeordnet ist. Zum Beispiel ist vorgegeben, dass das Toilettenbecken sauber ist, solange der Biosensor keine Überschreitung einer Bakterienanzahl an dem Biosensor erfasst. Andernfalls ist beispielsweise vorgegeben, dass das Toilettenbecken nicht sauber ist.

Gemäß einer beispielhaften Ausführungsform ist ein weiterer Sensor ein optischer Sensor, ein akustischer Sensor, ein chemischer Sensor, ein Wärmesensor und/oder ein Gewichtssensor. Es versteht sich, dass die Sensorvorrichtung auch mehrere dieser Sensoren umfassen kann.

Gemäß einer beispielhaften Ausführungsform umfasst das Verfahren ferner das Folgende:
- Ausgeben und/oder Bewirken des Ausgebens einer Benutzerinformation, wobei die Benutzerinformation zumindest teilweise abhängig von der Steuerinformation ist.

Zum Beispiel wird das Ausgeben der Benutzerinformation durch die Steuerinformation ausgelöst.

Die ausgegebene Benutzerinformation zeigt einem Benutzer beispielsweise an, ob das Toilettenbecken sauber ist.

Zum Beispiel können die oben offenbarten Bestimmungsregeln vorgeben, dass, wenn der erste Umgebungsparameter (und/oder einer der weiteren Umgebungsparameter) anzeigt, dass das Toilettenbecken sauber ist, eine erste Steuerinformation der Mehrzahl von Steuerinformationen bestimmt (z.B. ausgewählt) wird, die das Ausgeben einer ersten Benutzerinformation auslöst, die einem Benutzer anzeigt, dass das Toilettenbecken sauber ist. Andernfalls geben die oben offenbarten Bestimmungsregeln beispielsweise vor, dass eine zweite Steuerinformation der Mehrzahl von Steuerinformationen bestimmt (z.B. ausgewählt) wird, die das Ausgeben einer zweiten Benutzerinformation auslöst, die einem Benutzer anzeigt, dass das Toilettenbecken nicht sauber ist.

Alternativ oder zusätzlich kann die zweite Benutzerinformation, dem Benutzer anzeigen, dass das Toilettenbecken gereinigt werden sollte, und/oder dem Benutzer eine Reinigungsempfehlung zum Reinigen des Toilettenbeckens geben. Dabei kann eine solche Reinigungsempfehlung beispielsweise Hinweis für eine Wirkstoffzubereitung (z.B. ein Reinigungsmittel) zum Reinigen des Toilettenbeckens enthalten. Die Reinigungsempfehlung kann zumindest teilweise abhängig von dem ersten erfassten Umgebungsparameter sein. Zum Beispiel wird die Steuerinformation derart bestimmt, wenn der erste Umgebungsparameter (und/oder einer der weiteren Umgebungsparameter) anzeigt, dass das Toilettenbecken nicht sauber ist, dass sie das Ausgeben der zweiten Benutzerinformation mit einer zumindest teilweise von dem erfassten ersten Umgebungsparameter abhängigen Reinigungsempfehlung auslöst und/oder steuert.

Zum Beispiel kann die zweite Benutzerinformation unterschiedliche Reinigungsempfehlungen aufweisen, wenn der erste erfasste Umgebungsparameter charakteristisch für eine Verschmutzung und/oder Verkalkung der Oberfläche des Toilettenbeckens ist oder wenn der erfasste erste Umgebungsparameter charakteristisch für einen (z.B. erhöhten und/oder unerwünschten) Bakteriengehalt an der Oberfläche des Toilettenbeckens ist. Im Fall einer Verschmutzung oder Verkalkung der Oberfläche des Toilettenbeckens wird beispielsweise eine kalklösende Wirkstoffzubereitung zum Reinigen des Toilettenbeckens empfohlen, und im Fall eines (z.B. erhöhten) Bakteriengehalts an der Oberfläche des Toilettenbeckens wird beispielsweise eine antibakterielle Wirkstoffzubereitung zum Reinigen des Toilettenbeckens empfohlen.

Dies ist beispielsweise vorteilhaft, um eine verschmutzungsabhängige Reinigung des Toilettenbeckens durch den Benutzer ermöglichen zu können - auch wenn eine durch den Benutzer nicht wahrnehmbare Verschmutzung des Toilettenbeckens (z.B. durch einen erhöhten Bakteriengehalt) vorliegt.

Das Ausgeben der Benutzerinformation kann beispielsweise durch eine Benutzerschnittstelle erfolgen.

Zum Beispiel erfolgt das Ausgeben der Benutzerinformation durch eine Benutzerschnittstelle der Sensorvorrichtung, beispielsweise eine optische Benutzerschnittstelle, insbesondere eine Anzeige. Dabei soll unter einer Anzeige beispielsweise eine Signallampe und/oder eine Signallampenanordnung mit mehreren Signallampen verstanden werden. Dementsprechend könnten dem Benutzer beispielsweise durch eine Signallampe (z.B. durch eine mehrfarbige Signallampe) und/oder durch eine Signallampenanordnung (z.B. durch eine Signallampenanordnung mit verschiedenfarbigen Signallampen) angezeigt werden, ob das Toilettenbecken sauber ist. Ferner soll unter einer Anzeige auch ein Bildschirm verstanden werden, so dass dem Benutzer durch Ausgeben einer entsprechenden Benutzerinformation (z.B. in Textform) auf dem Bildschirm angezeigt werden kann, ob das Toilettenbecken sauber ist.

Alternativ oder zusätzlich kann das Ausgeben der Benutzerinformation durch eine Benutzerschnittstelle einer von der Sensorvorrichtung verschiedenen Vorrichtung (z.B. der Vorrichtung erfolgen). Unter dem Bewirken des Ausgebens der Benutzerinformation soll dementsprechend beispielsweise verstanden werden, dass die Sensorvorrichtung bewirkt, dass die Benutzerinformation von einer von der Sensorvorrichtung verschiedenen Vorrichtung ausgegeben wird. Zum Beispiel wird die Steuerinformation durch eine drahtlose Kommunikationsschnittstelle der Sensorvorrichtung gesendet und/oder bereitgestellt, um das Ausgeben der Benutzerinformation zu bewirken.

Das Senden der Steuerinformation kann beispielsweise in Form eines Rundsendesignals (z.B. eines Beacon-Signals wie eines Bluetooth-Beacon-Signals) erfolgen. Dementsprechend kann es sich bei der drahtlosen Kommunikationsschnittstelle der Sensorvorrichtung um eine Bluetooth-Schnittstelle handeln. Dies ist beispielsweise vorteilhaft, um die Steuerinformation an alle Vorrichtungen, die sich in Empfangsreichweite des gesendeten Rundsendesignals befinden, zu senden.

Unter dem Bereitstellen der Steuerinformation durch eine drahtlose Kommunikationsschnittstelle soll beispielsweise verstanden werden, dass die Steuerinformation durch eine passive drahtlose Kommunikationsschnittstelle zum Auslesen durch eine korrespondierende aktive drahtlose Kommunikationsschnittstelle bereitgehalten wird. Passive drahtlose Kommunikationsschnittstellen werden beim Auslesen durch eine korrespondierende aktive drahtlose Kommunikationsschnittstelle von der korrespondierenden aktiven drahtlosen Kommunikationsschnittstelle mit Energie versorgt. Zum Beispiel erzeugt die korrespondierende aktive drahtlose Kommunikationsschnittstelle beim Auslesen ein elektrisches, magnetisches und/oder elektro-magnetisches Feld, um die passive drahtlose Kommunikationsschnittstelle mit Energie zu versorgen. Beispiele für solche passiven drahtlose Kommunikationsschnittstellen sind passive elektronische Sende-Empfänger wie passive RFID-Schnittstellen (z.B. passive RFID-Tags) und/oder passive NFC-Schnittstellen (z.B. passive NFC-Tags). Dies ist beispielsweise vorteilhaft, um den Energieverbrauch der Sensorvorrichtung möglichst gering zu halten.

Gemäß einer beispielhaften Ausführungsform ist die Sensorvorrichtung Teil einer Abgabevorrichtung. Die Abgabevorrichtung ist beispielsweise zum reversiblen Anordnen an und/oder in einem Toilettenbecken eingerichtet.

Ferner ist die Abgabevorrichtung beispielsweise eingerichtet, eine Wirkstoffzubereitung aufzunehmen und/oder zu halten. Außerdem kann die Abgabevorrichtung eingerichtet sein, eine aufgenommene und/oder gehaltene Wirkstoffzubereitung abzugeben und/oder auszugeben.

Zum Beispiel umfasst die Abgabevorrichtung ein bügelartiges Halteelement, das an einem Rand eines Toilettenbeckens fixierbar ist, und ein, wenn das Halteelement an dem Rand des Toilettenbeckens fixiert ist, distales im Inneren des Toilettenbeckens befindliches Ende, wobei die Sensorvorrichtung an dem distalen Ende angeordnet ist. Ferner befindet sich eine von der Abgabevorrichtung aufgenommene und/oder gehaltene Wirkstoffzubereitung beispielsweise ebenfalls an diesem distalen Ende. Durch die Kombination der Sensorvorrichtung mit einer solchen Abgabevorrichtung kann der begrenzte Raum im Inneren des Toilettenbeckens besonders effizient genutzt werden. Denn häufig lässt dieser begrenzte Raum überhaupt nur das reversible Anordnen (z.B. Fixieren) einer Vorrichtung zu, ohne das Ablaufverhalten der Spülflüssigkeit beim Spülen negativ zu beeinflussen und somit die Spülfunktion zu beeinträchtigen.

Die Wirkstoffzubereitung kann beispielsweise in fester Form als Toilettenstein (z.B. als kugelförmiger Toilettenstein wie er in der internationalen Patentanmeldung WO 2010/130645 beschrieben wird) vorliegen und von der Abgabevorrichtung aufgenommen und/oder gehalten werden. Zum Beispiel umfasst die Abgabevorrichtung (z.B. an dem distalen Ende, an dem auch die Sensorvorrichtung angeordnet ist) einen oder mehrere offene Teller mit Haltemitteln zum Halten eines oder mehrerer solcher Toilettensteine und/oder einen oder mehrere offene Aufnahmebehälter zum Aufnehmen eines oder mehrerer solcher Toilettensteine. Wenn die Abgabevorrichtung an und/oder in einem Toilettenbecken angeordnet ist, können die Toilettensteine bei einer Spülung mit der Spülflüssigkeit in Kontakt gelangen und Inhaltsstoffe der Toilettensteine durch die Spülflüssigkeit gelöst werden, so dass sie von der Abgabevorrichtung an die Spülflüssigkeit abgegeben werden und dort beim Spülen des Toilettenbeckens ihre Wirkung (z.B. eine reinigende und/oder kalklösende und/oder duftende und/oder desinfizierende und/oder antibakterielle Wirkung) entfalten können.

Alternativ oder zusätzlich kann das Verfahren auch das Ausgeben und/oder Bewirken des Ausgebens der Wirkstoffzubereitung durch die Abgabevorrichtung zumindest teilweise abhängig von der Steuerinformation umfassen.

In diesem Fall liegt die Wirkstoffzubereitung beispielsweise in flüssiger und/oder gelartiger Form vor und befindet sich beispielsweise in einem (z.B. geschlossenen) mit der Abgabevorrichtung verbindbaren Behälter zum Aufnehmen der Wirkstoffzubereitung. Zum Beispiel umfasst die Abgabevorrichtung den Behälter zum Aufnehmen der Wirkstoffzubereitung und zumindest einen Aktuator, wobei die Steuerinformation eingerichtet ist, eine Bewegung des Aktuators auszulösen und/oder zu steuern. Zum Beispiel kann es sich bei der Steuerinformation um ein Steuersignal zum Ansteuern des Aktuators handeln. Zum Beispiel bewirkt die Bewegung des Aktuators, dass die Wirkstoffzubereitung ausgegeben wird.

Ein Beispiel für einen solchen Aktuator ist eine Pumpe (z.B. eine Verdrängerpumpe, oszillatorische Pumpe, Membranpumpe, Kolbenpumpe, rotatorische Pumpen, dynamische Pumpe, Zentrifugalpumpe, elektrohydrodynamische Pumpe, elektroosmotische Pumpe, magnetohydrodynamische Pumpe, Surface-Acoustic-Wave-Pumpe, Kapillarkraft-Pumpe, Electrowetting-Pumpe und/oder thermokapillare Pumpe), eine Düse, ein Sprühköpf, ein Tropfendosierer, ein Schaumsprühkopf, ein Piezo-Element, ein Dochtsystem und/oder ein Vernebler (z.B. ein Ultraschallvernebler und/oder ein lonisierungsvernebler)

Die Wirkstoffzubereitung umfasst mindestens ein Parfüm und ein nichtionisches Tensid.

Stoffe, die auch als Inhaltsstoffe von kosmetischen Mitteln dienen, werden nachfolgend ggf. gemäß der International Nomenclature Cosmetic Ingredient (INCI)-Nomenklatur bezeichnet. Chemische Verbindungen tragen eine INCI-Bezeichnung in englischer Sprache, pflanzliche Inhaltsstoffe werden ausschließlich nach Linne in lateinischer Sprache aufgeführt, sogenannte Trivialnamen wie "Wasser", "Honig" oder "Meersalz" werden ebenfalls in lateinischer Sprache angegeben. Die INCI-Bezeichnungen sind dem International Cosmetic Ingredient Dictionary and Handbook - Seventh Edition (1997) zu entnehmen, das von The Cosmetic, Toiletry, and Fragrance Association (CTFA), 1001 17th Street, NW, Suite 300, Washington, DC 20036, USA, herausgegeben wird und mehr als 9.000 INCI-Bezeichnungen sowie Verweise auf mehr als 37.000 Handelsnamen und technische Bezeichnungen einschließlich der zugehörigen Distributoren aus über 31 Ländern enthält. Das International Cosmetic Ingredient Dictionary and Handbook ordnet den Inhaltsstoffen eine oder mehrere chemische Klassen (Chemical Classes), beispielsweise Polymerie Ethers, und eine oder mehrere Funktionen (Functions), beispielsweise Surfactants - Cleansing Agents, zu, die es wiederum näher erläutert und auf die nachfolgend ggf. ebenfalls Bezug genommen wird.

Die Angabe CAS bedeutet, dass es sich bei der nachfolgenden Zahlenfolge um eine Bezeichnung des Chemical Abstracts Service handelt.

Im Rahmen der vorliegenden Spezifikation stehen Fettsäuren bzw. Fettalkohole bzw. deren Derivate - soweit nicht anders angegeben - stellvertretend für verzweigte oder unverzweigte Carbonsäuren bzw. Alkohole bzw. deren Derivate mit vorzugsweise 6 bis 22 Kohlenstoffatomen, insbesondere 8 bis 20 Kohlenstoffatomen, besonders bevorzugt 10 bis 18 Kohlenstoffatomen, äußerst bevorzugt 12 bis 16 Kohlenstoffatomen, beispielsweise 12 bis 14 Kohlenstoffatomen. Erstere sind insbesondere wegen ihrer pflanzlicher Basis als auf nachwachsenden Rohstoffen basierend aus ökologischen Gründen bevorzugt, ohne jedoch die vorliegende Erfindung darauf zu beschränken. Insbesondere sind auch die beispielsweise nach der R_{OELENschen} Oxo-Synthese erhältlichen Oxo-Alkohole bzw. deren Derivate mit vorzugsweise 7 bis 19 Kohlenstoffatomen, insbesondere 9 bis 19 Kohlenstoffatomen, besonders bevorzugt 9 bis 17 Kohlenstoffatomen, äußerst bevorzugt 11 bis 15 Kohlenstoffatomen, beispielsweise 9 bis 11 , 12 bis 15 oder 13 bis 15 Kohlenstoffatomen, entsprechend einsetzbar.

Die Wirkstoffzubereitung enthält beispielsweise einen oder mehrere Duftstoffe als Parfüm, vorzugsweise in einer Menge von 0,01 bis 10 Gew.-%, insbesondere 0,05 bis 8 Gew.-%, besonders bevorzugt 0,1 bis 5 Gew.-%. Als eine Parfümkomponente kann dabei d-Limonen enthalten sein. Zum Beispiel enthält die Wirkstoffzubereitung ein Parfüm aus ätherischen Ölen (auch als essentielle Öle bezeichnet). Als solche sind beispielsweise Pine-, Citrus-, Jasmin-, Patchouly-, RosenoderYlang-Ylang-Öl im Sinne dieser Erfindung einsetzbar. Ebenfalls geeignet sind Muskateller-Salbeiöl, Kamillenöl, Lavendelöl, Nelkenöl, Melissenöl, Minzöl, Zimtblätteröl, Lindenblütenöl, Wacholderbeeröl, Vetiveröl, Olibanumöl, Galbanumöl und Labdanumöl sowie Orangenblütenöl, Neroliol, Orangenschalenöl und Sandelholzöl.

Um wahrnehmbar zu sein, muss ein Riechstoff flüchtig sein, wobei neben der Natur der funktionellen Gruppen und der Struktur der chemischen Verbindung auch die Molmasse eine wichtige Rolle spielt. So besitzen die meisten Riechstoffe Molmassen bis etwa 200 Dalton, während Molmassen von 300 Dalton und darüber eher eine Ausnahme darstellen. Aufgrund der unterschiedlichen Flüchtigkeit von Riechstoffen verändert sich der Geruch eines aus mehreren Riechstoffen zusammengesetzten Parfüms während des Verdampfens, wobei man die Geruchseindrücke in "Kopfnote" (top note), "Herzbzw. Mittelnote" (middle note bzw. body) sowie "Basisnote" (end note bzw. dry out) unterteilt.

Haftfeste Riechstoffe, die in der Wirkstoffzubereitung vorteilhafterweise in den Parfümölen einsetzbar sind, sind beispielsweise die ätherischen Öle wie Angelikawurzelöl, Anisöl, Arnikablütenöl, Basilikumöl, Bayöl, Champacablütenöl, Edeltannenöl, Edeltannenzapfenöl, Elemiöl, Eukalyptusöl, Fenchelöl, Fichtennandelöl, Galbanumöl, Geraniumöl, Gingergrasöl, Guajakholzöl, Gurjunbalsamöl, Helichrysumöl, Ho-Öl, Ingweröl, Irisöl, Kajeputöl, Kalmusöl, Kamillenöl, Kampferöl, Kanagaöl, Kardamomenöl, Kassiaöl, Kiefernnadelöl, Kopaïvabalsamöl, Korianderöl, Krauseminzeöl, Kümmelöl, Kuminöl, Lemongrasöl, Moschuskörneröl, Myrrhenöl, Nelkenöl, Neroliöl, Niaouliöl, Olibanumöl, Origanumöl, Palmarosaöl, Patschuliöl, Perubalsamöl, Petitgrainöl, Pfefferöl, Pfefferminzöl, Pimentöl, Pine-Öl, Rosenöl, Rosmarinöl, Sandelholzöl, Sellerieöl, Sternanisöl, Thujaöl, Thymianöl, Verbenaöl, Vetiveröl, Wacholderbeeröl, Wermutöl, Wintergrünöl, Ylang -Ylang-Öl, Ysop-Öl, Zimtöl, Zimtblätteröl sowie Zypressenöl.

Aber auch die höhersiedenden bzw. festen Riechstoffe natürlichen oder synthetischen Ursprungs können in der Wirkstoffzubereitung vorteilhafterweise als haftfeste Riechstoffe bzw. Riechstoffgemische in den Parfümölen eingesetzt werden. Zu diesen Verbindungen zählen die nachfolgend genannten Verbindungen sowie Mischungen aus diesen: Ambrettolid, α-Amylzimtaldehyd, Anethol, Anisaldehyd, Anisalkohol, Anisol, Anthranilsäuremethylester, Acetophenon, Benzylaceton, Benzaldehyd, Benzoesäureethylester, Benzophenon, Benzylakohol, Borneol, Bornylacetat, α-Bromstyrol, n-Decylaldehyd, n-Dodecyl-aldehyd, Eugenol, Eugenolmethylether, Eukalyptol, Farnesol, Fenchon, Fenchylacetat, Geranylacetat, Geranylformiat, Heliotropin, Heptincarbonsäuremethylester, Heptaldehyd, Hydrochinon-Di-methylether, Hydroxyzimtaldehyd, Hydroxyzimtalkohol, Indol, Iron, Isoeugenol, Isoeugenolmethylether, Isosafrol, Jasmon, Kampfer, Karvakrol, Karvon, pKresolmethyl-ether, Cumarin, pMethoxyacetophenon, Methyl-n-amylketon, Methylanthranilsäuremethylester, pMethylacetophenon, Methylchavikol, p-Methylchinolin, Methyl-ß-naphthylketon, Methylnnonylacetaldehyd, Methyl-n-nonylketon, Muskon, β-Naphtholethylether, β-Naphthol-methylether, Nerol, Nitrobenzol, n-Nonylaldehyd, Nonylakohol, n-Octylaldehyd, p-Oxy-Acetophenon, Pentadekanolid, β-Phenylethylakohol, Phenylacetaldehyd-Dimethylacetal, Phenylessigsäure, Pulegon, Safrol, Salicylsäureisoamylester, Salicylsäuremethylester, Salicylsäurehexylester, Salicylsäurecyclohexylester, Santalol, Skatol, Terpineol, Thymen, Thymol, γ-Undelacton, Vanilin, Veratrumaldehyd, Zimtaldehyd, Zimtalkohol, Zimtsäure, Zimtsäureethylester, Zimtsäurebenzylester. Zu den leichter flüchtigen Riechstoffen, die in den Parfümöl vorteilhaft einsetzbar sind, zählen insbesondere die niedriger siedenden Riechstoffe natürlichen oder synthetischen Ursprung, die allein oder in Mischungen eingesetzt werden können. Beispiele für leichter flüchtige Riechstoffe sind Alkyisothiocyanate (Alkylsenföle), Butandion, Limonen, Linalool, Linaylacetat und -propionat, Menthol, Menthon, Methyl-n-heptenon, Phellandren, Phenylacetaldehyd, Terpinylacetat, Citral, Citronellal.

Die Wirkstoffzubereitung enthält beispielsweise mindestens ein nichtionisches Tensid sowie mindestens ein Alkylbenzolsulfonat und mindestens ein Olefinsulfonat. Daneben können weitere Tenside enthalten sein.

Bei den Alkylbenzolsulfonaten sind dabei insbesondere solche mit etwa 12 C-Atomen im Alkylteil bevorzugt, etwa lineares Natrium-C₁₀-₁₃-Alkylbenzolsulfonat. Bevorzugte Olefinsulfonate weisen eine Kohlenstoffkettenlänge von 14 bis 16 auf. Die Wirkstoffzubereitung enthält dabei bevorzugt 10 bis 70 Gew.-%, vorzugsweise 20 bis 65 Gew.-%, besonders bevorzugt 20 bis 30 Gew.-% Alkylbenzolsulfonat und bevorzugt 10 bis 30 Gew.-%, vorzugsweise 15 bis 30 Gew.-%, besonders bevorzugt 15 bis 25 Gew.-% Olefinsulfonat.

Nichtionische Tenside können Alkoxylate sein wie Polyglycolether, Fettalkoholpolyglycolether, Alkylphenolpolyglycolether, endgruppenverschlossene Polyglycolether, Mischether und Hydroxymischether und Fettsäurepolyglycolester. Ebenfalls verwendbar sind Ethylenoxid/Propylenoxid-Blockpolymere, Fettsäurealkanolamide und Fettsäurepolyglycolether. Eine weitere wichtige Klasse nichtionischer Tenside, die verwendet werden kann, sind die Polyol-Tenside und hier besonders die Glykotenside, wie Alkylpolyglykoside und Fettsäureglucamide. Besonders bevorzugt sind die Alkylpolyglykoside, insbesondere die Alkylpolyglucoside, sowie vor allem die Fettalkoholalkoxylate (Fettalkoholpolyglycolether).

Bevorzugte Fettalkoholalkoxylate sind mit Ethylenoxid (EO) und/oder Propylenoxid (PO) alkoxylierte, unverzweigte oder verzweigte, gesättigte oder ungesättigte C₈-₂₂-Alkohole mit einem Alkoxylierungsgrad bis zu 30, vorzugsweise ethoxylierte C₁₂-₂₂-Fettalkohole mit einem Ethoxylierungsgrad von weniger als 30, bevorzugt 12 bis 28, insbesondere 20 bis 28, besonders bevorzugt 25, beispielsweise C₁₆-₁₈-Fettalkoholethoxylate mit 25 EO.

Alkylpolyglykoside sind Tenside, die durch die Reaktion von Zuckern und Alkoholen nach den einschlägigen Verfahren der präparativen organischen Chemie erhalten werden können, wobei es je nach Art der Herstellung zu einem Gemisch monoalkylierter, oligomerer oder polymerer Zucker kommt. Bevorzugte Alkylpolyglykoside sind die Alkylpolyglucoside, wobei besonders bevorzugt der Alkohol ein langkettiger Fettalkohol oder ein Gemisch langkettiger Fettalkohole mit verzweigten oder unverzweigten C₈- bis C₁₈-Alkylketten ist und der Oligomerisierungsgrad (DP) der Zucker zwischen 1 und 10, vorzugsweise 1 bis 6, insbesondere 1,1 bis 3, äußerst bevorzugt 1,1 bis 1,7, beträgt, beispielsweise C₈-₁₀-Alkyl-1.5-glucosid (DP von 1,5).

Vorzugsweise werden Fettalkoholethoxylate in Mengen von bis zu 20 Gew.-%, besonders bevorzugt 4 bis 12 Gew.-%, besonders bevorzugt 7 bis 9 Gew.-% eingesetzt. Daneben können weitere nichtionische Tenside, etwa Fettsäuremonoalkanolamide und/oder Alkylpolyglykoside, in Mengen von bis zu 10 Gew.-% enthalten sein.

Als weitere anionische Tenside können in der Wirkstoffzubereitung aliphatische Sulfate wie Fettalkoholsulfate, Fettalkoholethersulfate, Dialkylethersulfate, Monoglyceridsulfate und aliphatische Sulfonate wie Alkansulfonate, Ethersulfonate, n-Alkylethersulfonate, Estersulfonate und Ligninsulfonate sein. Ebenfalls verwendbar sind Fettsäurecyanamide, Sulfosuccinate (Sulfobernsteinsäureester), insbesondere Sulfobernsteinsäuremonound -di-C₈-C₁₈-Alkylester, Sulfosuccinamate, Sulfosuccinamide, Fettsäureisethionate, Acylaminoalkansulfonate (Fettsäuretauride), Fettsäuresarcosinate, Ethercarbonsäuren und Alkyl(ether)phosphate sowie α-Sulfofettsäuresalze, Acylglutamate, Monoglyceriddisulfate und Alkylether des Glycerindisulfats.

Bevorzugt im Rahmen der vorliegenden Erfindung sind die Fettalkoholsulfate und/oder Fettalkoholethersulfate, insbesondere die Fettalkoholsulfate. Fettalkoholsulfate sind Produkte von Sulfatierreaktionen an entsprechenden Alkoholen, während Fettalkoholethersulfate Produkte von Sulfatierreaktionen an alkoxylierten Alkoholen sind. Dabei versteht der Fachmann allgemein unter alkoxylierten Alkoholen die Reaktionsprodukte von Alkylenoxid, bevorzugt Ethylenoxid, mit Alkoholen, im Sinne der vorliegenden Erfindung bevorzugt mit längerkettigen Alkoholen. In der Regel entsteht aus n Molen Ethylenoxid und einem Mol Alkohol, abhängig von den Reaktionsbedingungen, ein komplexes Gemisch von Additionsprodukten unterschiedlicher Ethoxylierungsgrade. Eine weitere Ausführungsform der Alkoxylierung besteht im Einsatz von Gemischen der Alkylenoxide, bevorzugt des Gemisches von Ethylenoxid und Propylenoxid. Bevorzugte Fettalkoholethersulfate sind die Sulfate niederethoxylierter Fettalkohole mit 1 bis 4 Ethylenoxideinheiten (EO), insbesondere 1 bis 2 EO, beispielsweise 1,3 EO.

Die anionischen Tenside werden vorzugsweise als Natriumsalze eingesetzt, können aber auch als andere Alkalioder Erdalkalimetallsalze, beispielsweise Magnesiumsalze, sowie in Form von Ammoniumoder Mono-, Di-, Tri- bzw. Tetraalkylammoniumsalzen enthalten sein, im Falle der Sulfonate auch in Form ihrer korrespondierenden Säure, z.B. Dodecylbenzolsulfonsäure.

Neben den bisher genannten Tensidtypen kann das erfindungsgemäße Mittel weiterhin auch Kationtenside und/oder amphotere Tenside enthalten. Geeignete Amphotenside sind beispielsweise Betaine der Formel (Rⁱⁱⁱ)(R^{iv})(R^{v})N⁺CH₂COO⁻, in der Rⁱⁱⁱ einen gegebenenfalls durch Heteroatome oder Heteroatomgruppen unterbrochenen Alkylrest mit 8 bis 25, vorzugsweise 10 bis 21 Kohlenstoffatomen und R^{iv} sowie R^{v} gleichartige oder verschiedene Alkylreste mit 1 bis 3 Kohlenstoffatomen bedeuten, insbesondere C₁₀-C₁₈-Alkyldimethylcarboxymethylbetain und C₁₁ - C₁₇-Alkylamidopropyl-dimethylcarboxymethylbetain .

Geeignete Kationtenside sind u.a. die quartären Ammoniumverbindungen der Formel (R^{vi})(R^{vii})(R^{viii})(R^{ix})N⁺ X, in der R^{vi} bis R^{ix} für vier gleich oder verschiedenartige, insbesondere zwei lang und zwei kurzkettige, Alkylreste und X⁻ für ein Anion, insbesondere ein Halogenidion, stehen, beispielsweise Didecyl-dimethyl-ammoniumchlorid, Alkyl-benzyl-didecyl-ammoniumchlorid und deren Mischungen.

Neben den bisher genannten Inhaltsstoffen kann die Wirkstoffzubereitung weitere, üblicherweise in Wirkstoffzubereitungen für Toilettensteine und Reinigungsmittel zum Reinigen eines Toilettenbeckens eingesetzte Inhaltsstoffe enthalten, vorzugsweise ausgewählt aus der Gruppe umfassend Säuren, Basen, Salze, Verdickungsmittel, antimikrobielle Wirkstoffe, Konservierungsstoffe, Komplexbildner, Polymere, Farbstoffe, Duftstoffe, Parfümbooster, Füllstoffe, Builder, Bleichmittel, Korrosionsinhibitoren, Abspülregulatoren, Enzyme, Mikroorganismen, Wirkstoffe zur Biofilmentfernung, Wirkstoffe zur Inhibierung der Kalkablagerung, Wirkstoffe zur Verminderung der Schmutzhaftung, Wirkstoffe zur Verbesserung der Verarbeitbarkeit, Wirkstoffe zur Verringerung der Klebrigkeit sowie Gemische derselben. Insgesamt sollten nicht mehr als 60 Gew.-% weitere Inhaltsstoffe enthalten sein, vorzugsweise 0,01 bis 60 Gew.-%, insbesondere 0,2 bis 15 Gew.-%.

Es wird ein Verfahren gemäß Anspruch 11 offenbart.

Ferner wird ein System gemäß Anspruch 12 offenbart.

Im Folgenden werden die Merkmale und Eigenschaften-teilweise beispielhaft - beschrieben. Zum Beispiel handelt es sich bei der Steuerinformation um eine von einer Sensorvorrichtung bestimmte Steuerinformation..

Unter dem Erhalten einer Steuerinformation an der Vorrichtung soll beispielsweise verstanden werden, dass die Steuerinformation durch eine Kommunikationsschnittstelle (z.B. eine drahtlose Kommunikationsschnittstelle) der Vorrichtung empfangen wird. Zum Beispiel wird die Steuerinformation durch eine Kommunikationsschnittstelle (z.B. eine drahtlose Kommunikationsschnittstelle) der Vorrichtung von einer Sensorvorrichtung empfangen. Die Steuerinformation kann beispielsweise in Form eines Rundsendesignals (z.B. eines Beacon-Signals wie eines Bluetooth-Beacon-Signals) empfangen werden. Dementsprechend kann es sich bei der drahtlosen Kommunikationsschnittstelle der Vorrichtung um eine Bluetooth-Schnittstelle handeln.

Alternativ oder zusätzlich kann unter dem Erhalten einer Steuerinformation an der Vorrichtung beispielsweise auch verstanden werden, dass eine von einer Sensorvorrichtung bereitgestellte Steuerinformation durch eine Kommunikationsschnittstelle (z.B. eine drahtlose Kommunikationsschnittstelle) der Vorrichtung ausgelesen wird. Wie oben offenbart, kann die Steuerinformation durch eine passive drahtlose Kommunikationsschnittstelle zum Auslesen durch eine korrespondierende aktive drahtlose Kommunikationsschnittstelle bereitgestellt werden. Dementsprechend kann die drahtlose Kommunikationsschnittstelle der Vorrichtung eine solche korrespondierende aktive drahtlose Kommunikationsschnittstelle sein. Beispiele für solche aktiven drahtlose Kommunikationsschnittstellen sind aktive elektronische Sende-Empfänger wie aktive RFID-Schnittstellen (z.B. RFID-Lesegeräte) und/oder aktive NFC-Schnittstellen (z.B. NFC-Lesegeräte).

Zum Beispiel wird das Ausgeben der Benutzerinformation durch die Steuerinformation ausgelöst.

Wie oben im Zusammenhang mit dem ersten Aspekt offenbart, wird die Steuerinformation durch die Sensorvorrichtung beispielsweise derart bestimmt, dass sie das Ausgeben einer Benutzerinformation (z.B. der oben offenbarten ersten Benutzerinformation und/oder der oben offenbarten zweiten Benutzerinformation) gemäß dem vorliegenden zweiten Aspekt auslöst. Dabei können gemäß dem vorliegenden zweiten Aspekt die gleichen Benutzerinformationen wie gemäß dem ersten Aspekt ausgegeben werden, so dass die entsprechende Offenbarung im Zusammenhang mit dem ersten Aspekt auch als Offenbarung im Zusammenhang mit dem zweiten Aspekt gelten soll.

Das Ausgeben der Benutzerinformation kann beispielsweise durch eine Benutzerschnittstelle erfolgen. Zum Beispiel erfolgt das Ausgeben der Benutzerinformation durch eine Benutzerschnittstelle der Vorrichtung , beispielsweise eine optische Benutzerschnittstelle, insbesondere eine Anzeige. Dabei soll unter einer Anzeige, wie oben offenbart, beispielsweise eine Signallampe und/oder eine Signallampenanordnung mit mehreren Signallampen verstanden werden. Dementsprechend könnten dem Benutzer beispielsweise durch eine Signallampe (z.B. durch eine verschiedenfarbige Signallampe) und/oder durch eine Signallampenanordnung (z.B. durch eine Signallampenanordnung mitverschiedenfarbigen Signallampen) angezeigt werden, ob das Toilettenbecken sauber ist. Ferner soll unter einer Anzeige auch ein Bildschirm verstanden werden, so dass dem Benutzer durch Ausgeben einer entsprechenden Benutzerinformation (z.B. in Textform) auf dem Bildschirm angezeigt werden kann, ob das Toilettenbecken sauber ist.

Die Vorrichtung ist beispielsweise eine Benutzervorrichtung und/oder Teil einer Benutzervorrichtung. Dabei soll unter einer Benutzervorrichtung eine tragbare und/oder mobile Vorrichtung eines Benutzers wie ein Smartphone, ein Tablet-Computer, ein Laptop-Computer, ein Hand-Lesegerät (z.B. ein RFID- und/oder NFC-Hand-Lesegerät) und ähnliches verstanden werden. Dies ist beispielsweise vorteilhaft, um einem Benutzer auf seiner Benutzervorrichtungen, Benutzerinformationen zu der Sauberkeit eines Toilettenbeckens anzeigen zu können. Dadurch kann ein Benutzer beispielsweise zu einer Toilette mit einem sauberen Toilettenbecken geleitet werden. Ferner kann ein Benutzer (z.B. ein für das Reinigen einer Toilette zuständiger Benutzer) dadurch zum Reinigen einer Toilette mit einem nicht-sauberen (z.B. verschmutzten und/oder verkalkten) Toilettenbecken aufgefordert werden. Auch kann die Sauberkeit eines Toilettenbeckens dadurch von einem Benutzer (z.B. einem für das Reinigen einer Toilette zuständigen Benutzer) überprüft werden.

Weitere vorteilhafte beispielhafte Ausführungsformen der Erfindung sind der folgenden detaillierten Beschreibung einiger beispielhafter Ausführungsformen der vorliegenden Erfindung, insbesondere in Verbindung mit den Figuren, zu entnehmen. Die Figuren sollen jedoch nur dem Zwecke der Verdeutlichung, nicht aber zur Bestimmung des Schutzbereiches der Erfindung dienen. Die Figuren sind nicht maßstabsgetreu und sollen lediglich das allgemeine Konzept der vorliegenden Erfindung beispielhaft widerspiegeln. Insbesondere sollen Merkmale, die in den Figuren enthalten sind, keineswegs als notwendiger Bestandteil der vorliegenden Erfindung erachtet werden.

### Kurze Beschreibung der Figuren

In den Zeichnungen zeigen
- Fig. 1a: ein Blockdiagramm einer beispielhaften Ausführungsform einer Sensorvorrichtung gemäß dem ersten Aspekt der Erfindung;
- Fig. 1b: eine schematische Darstellung einer beispielhaften Ausführungsform einer Abgabevorrichtung mit einer Sensorvorrichtung gemäß dem ersten Aspekt der Erfindung;
- Fig. 2: ein Blockdiagramm einer beispielhaften Ausführungsform einer Vorrichtung;
- Fig. 3: eine schematische Darstellung einer beispielhaften Ausführungsform eines Systems;
- Fig. 4: ein Flussdiagramm einer beispielhaften Ausführungsform eines Verfahrens gemäß dem ersten Aspekt der Erfindung;
- Fig. 5: ein Flussdiagramm einer beispielhaften Ausführungsform eines Verfahrens; und
- Fig. 6: unterschiedliche beispielhafte Ausführungsformen eines Speichermediums.

### Detaillierte Beschreibung einiger beispielhafter Ausführungsformen der Erfindung

Fig. 1a zeigt ein Blockdiagramm einer beispielhaften Ausführungsform einer Sensorvorrichtung 10 gemäß dem ersten Aspekt der Erfindung. Sensorvorrichtung 10 umfasst zumindest einen Prozessor 100, einen Hauptspeicher 101, einen Programmspeicher 102, einen Sensor 103, eine optionale Kommunikationsschnittstelle 104 und eine optionale Benutzerschnittstelle 105.

Unter einem Prozessor soll beispielsweise eine Kontrolleinheit, ein Mikroprozessor, eine Mikrokontrolleinheit wie ein Mikrocontroller, ein digitaler Signalprozessor (DSP), eine Anwendungsspezifische Integrierte Schaltung (ASICs) oder ein Field Programmable Gate Array (FPGAs) verstanden werden. Es versteht sich, dass Sensorvorrichtung 11 auch mehrere Prozessoren 100 umfassen kann.

Prozessor 100 führt Programmanweisungen aus, die in Programmspeicher 102 gespeichert sind, und speichert beispielsweise Zwischenergebnisse oder ähnliches in Hauptspeicher 101. Der Programmspeicher 102 enthält beispielsweise Programmanweisungen eines Computerprogramms gemäß dem ersten Aspekt der Erfindung, das Programmanweisungen umfasst, die den Prozessor 100 veranlassen, das Verfahren gemäß dem ersten Aspekt der Erfindung (z.B. das Verfahren gemäß dem in Fig. 4 dargestellten Flussdiagram 400) auszuführen und/oder zu steuern, wenn der Prozessor 100 diese in Programmspeicher 102 gespeicherten Programmanweisungen ausführt. Außerdem können in Programmspeicher 102 weitere Informationen wie Bestimmungsregeln zum Bestimmen einer Steuerinformation gespeichert sein.

Programmspeicher 102 enthält ferner beispielsweise das Betriebssystem der Sensorvorrichtung 11, das beim Starten der Sensorvorrichtung 11 zumindest teilweise in Hauptspeicher 101 geladen und vom Prozessor 100 ausgeführt wird. Insbesondere wird beim Starten der Sensorvorrichtung 11 zumindest ein Teil des Kerns des Betriebssystems in den Hauptspeicher 101 geladen und von Prozessor 100 ausgeführt.

Ein Beispiel für ein Betriebssystem ist ein Windows -, UNIX-, Linux-, Android-, Apple iOS- und/oder MAC OS-Betriebssystem. Das Betriebssystem ermöglicht insbesondere die Verwendung der Vorrichtung zur Datenverarbeitung. Es verwaltet beispielsweise Betriebsmittel wie einen Hauptspeicher und einen Programmspeicher, stellt unter anderem durch Programmierschnittstellen anderen Computerprogrammen grundlegende Funktionen zur Verfügung und steuert die Ausführung von Computerprogrammen.

Ein Programmspeicher ist beispielsweise ein nicht-flüchtiger Speicher wie ein Flash-Speicher, ein Magnetspeicher, ein EEPROM-Speicher (elektrisch löschbarer programmierbarer Nur-LeseSpeicher) und/oder ein optischer Speicher. Ein Hauptspeicher ist zum Beispiel ein flüchtiger oder nicht-flüchtiger Speicher, insbesondere ein Speicher mit wahlfreiem-Zugriff (RAM) wie ein statischer RAM-Speicher (SRAM), ein dynamischer RAM-Speicher (DRAM), ein ferroelektrischer RAM-Speicher (FeRAM) und/oder ein magnetischer RAM-Speicher (MRAM).

Hauptspeicher 101 und Programmspeicher 102 können auch als ein Speicher ausgebildet sein. Alternativ können Hauptspeicher 101 und/oder Programmspeicher 102 jeweils durch mehrere Speicher gebildet werden. Ferner können Hauptspeicher 101 und/oder Programmspeicher 102 auch Teil des Prozessors 100 sein.

Des Weiteren kann Prozessor 100 zumindest einen Sensor 103 steuern. Der Sensor 103 ist beispielsweise eingerichtet, einen für eine Sauberkeit eines Toilettenbeckens charakteristischen Umgebungsparameter zu erfassen. Wie oben offenbart, ist ein für eine Verschmutzung und/oder Verkalkung der Oberfläche des Toilettenbeckens (und somit für die Sauberkeit des Toilettenbeckens) charakteristischer Umgebungsparameter beispielsweise ein Wert für die Intensität eines von der Oberfläche des Toilettenbeckens in Richtung eines Reflektionssensors reflektierten Lichts (z.B. eines durch den Reflektionssensors erzeugten Lichts) und/oder eine Veränderung der Intensität eines von der Oberfläche des Toilettenbeckens in Richtung eines Reflektionssensors reflektierten Lichts (z.B. eines durch den Reflektionssensors erzeugten Lichts). Weitere oben offenbarte für die Sauberkeit des Toilettenbeckens charakteristische Umgebungsparameter sind beispielsweise ein durch einen Trübungssensor erfasster Trübungswert einer in dem Toilettenbecken befindlichen Flüssigkeit und/oder ein durch einen Biosensor erfasster Bakteriengehalt an der Oberfläche des Toilettenbeckens und/oder in einer Flüssigkeit in dem Toilettenbecken. Es versteht sich, dass die Erfindung nicht auf diese Sensoren und/oder Umgebungsparameter beschränkt ist.

Erfindungsgemäß umfasst die Sensorvorrichtung einen Biosensor wie in Anspruch 1 formuliert. Im Folgenden wird beispielhaft davon ausgegangen, dass der Sensor 103 ein weiterer Sensor, nämlich ein Reflektionssensor ist, der eingerichtet ist zum Erfassen eines Wert für die Intensität eines von der Oberfläche des Toilettenbeckens in Richtung des Reflektionssensors reflektierten Lichts (z.B. eines durch den Reflektionssensors erzeugten Lichts) und/oder einer Veränderung der Intensität eines von der Oberfläche des Toilettenbeckens in Richtung eines Reflektionssensors reflektierten Lichts (z.B. eines durch den Reflektionssensors erzeugten Lichts).

Ferner steuert Prozessor 100 die optionale drahtlose Kommunikationsschnittstelle 104. Die drahtlose Kommunikationsschnittstelle 104 ist beispielsweise eingerichtet zum Senden von Informationen (z.B. in Form eines Rundsendesignals). Alternativ oder zusätzlich ist die drahtlose Kommunikationsschnittstelle beispielsweise eine passive drahtlose Kommunikationsschnittstelle eingerichtet Bereitstellen von Informationen zum Auslesen durch eine korrespondierende aktive drahtlose Kommunikationsschnittstelle. Ferner ist die drahtlose Kommunikationsschnittstelle 104 beispielsweise eingerichtet Informationen zu empfangen. Die drahtlose Kommunikationsschnittstelle 104 ist zum Beispiel eine Bluetooth-Schnittstelle, eine (z.B. passive) NFC-Schnittstelle und/oder eine (z.B. passive) RFID-Schnittstelle.

Außerdem kann Prozessor 100 die optionale Benutzerschnittstelle 105 steuern, beispielsweise durch eine Steuerinformation in Form eines Steuersignals. Die optionale Benutzerschnittstelle ist beispielsweise eingerichtet zum Ausgeben von Benutzerinformationen. Beispiele für eine solche Benutzerschnittstelle sind eine Anzeige wie ein Bildschirm (z.B. ein berührungsempfindlicher Bildschirm) und/oder eine Signallampe (z.B. eine Leuchtdiode und/oder eine Glühlampe und/oder eine Glimmlampe) und/oder eine Signallampenanordnung mit mehreren Signallampen. Im Folgenden wird beispielhaft davon ausgegangen, dass die Benutzerschnittstelle 105 als Signallampenanordnung mit mehreren Signallampen gebildet ist. Zum Beispiel weist die Signallampenanordnung zumindest eine erste Signallampe zum Anzeigen, dass das Toilettenbecken sauber ist, und eine zweite Signallampe zum Anzeigen, dass das Toilettenbecken nicht sauber ist, auf.

Die Komponenten 100 bis 105 der Sensorvorrichtung sind beispielsweise über einen oder mehrere Bussysteme (z.B. ein oder mehrere serielle und/oder parallele Busverbindungen) kommunikativ miteinander verbunden.

Es versteht sich, dass die Sensorvorrichtung neben den Komponenten 100 bis 105 weitere Komponenten (z.B. weitere Sensoren) umfassen kann.

Fig. 1b zeigt eine schematische Darstellung einer beispielhaften Ausführungsform einer

Abgabevorrichtung 1 mit der Sensorvorrichtung 10 gemäß der Erfindung. Die Benutzerschnittstelle 105 ist in Fig. 1b als Signallampenanordnung mit zwei Signallampen dargestellt. Ferner ist der Sensor 103 in Fig. 1b beispielhaft dargestellt.

Neben der Sensorvorrichtung 10 umfasst die Abgabevorrichtung 1 ein bügelartiges Halteelement 11, das an einem Rand eines Toilettenbeckens fixierbar ist, und ein oder mehrere offene Aufnahmebehälter 12 zum Aufnehmen jeweils eines kugelförmigen Toilettensteins mit einem Durchmesser von 25-40mm. Die Aufnahmebehälter 12 weisen eine oder mehrere Spülflüssigkeitseinlass- und Spülflüssigkeitsauslassöffnungen 120 und 121 auf, durch die Spülflüssigkeit an einem in dem jeweiligen Aufnahmebehälter 12 aufgenommenen Toilettenstein vorbeifließen kann.

Wenn das Halteelement 12 an einem Rand eines Toilettenbeckens fixiert ist, befinden sich die Sensorvorrichtung 10 und die Aufnahmebehälter 12 an einem im Inneren des Toilettenbeckens angeordneten Ende der Abgabevorrichtung 1.

Fig. 2 zeigt ein Blockdiagramm einer Vorrichtung 20.

Vorrichtung 20 umfasst zumindest einen Prozessor 200, einen Hauptspeicher 201, einen Programmspeicher 202, eine Kommunikationsschnittstelle 203 und eine Benutzerschnittstelle 204.

Es versteht sich, dass Vorrichtung 20 auch mehrere Prozessoren 200 umfassen kann.

Prozessor 200 führt Programmanweisungen aus, die in Programmspeicher 202 gespeichert sind, und speichert beispielsweise Zwischenergebnisse oder ähnliches in Hauptspeicher 201. Der Programmspeicher 202 enthält beispielsweise Programmanweisungen eines Computerprogramms, das Programmanweisungen umfasst, die den Prozessor 200 veranlassen, das Verfahren (z.B. das Verfahren gemäß dem in Fig. 5 dargestellten Flussdiagram 500) auszuführen und/oder zu steuern, wenn der Prozessor 200 diese in Programmspeicher 202 gespeicherten Programmanweisungen ausführt.

Programmspeicher 202 enthält ferner beispielsweise das Betriebssystem der Vorrichtung 20, das beim Starten der Vorrichtung 20 zumindest teilweise in Hauptspeicher 201 geladen und vom Prozessor 200 ausgeführt wird.

Hauptspeicher 201 und Programmspeicher 202 können auch als ein Speicher ausgebildet sein. Alternativ können Hauptspeicher 201 und/oder Programmspeicher 202 jeweils durch mehrere Speicher gebildet werden. Ferner können Hauptspeicher 201 und/oder Programmspeicher 202 auch Teil des Prozessors 200 sein.

Prozessor 200 steuert die drahtlose Kommunikationsschnittstelle 203, welche beispielsweise als zu der drahtlosen Kommunikationsschnittstelle 104 der Sensorvorrichtung 10 korrespondierende drahtlose Kommunikationsschnittstelle gebildet ist. Zum Beispiel ist die drahtlose Kommunikationsschnittstelle 203 eine Bluetooth-Schnittstelle, eine (z.B. aktive) NFC-Schnittstelle und/oder eine (z.B. aktive) RFID-Schnittstelle ausgebildet ist. Die Kommunikationsschnittstelle 203 ist insbesondere dazu eingerichtet, eine Information zu empfangen und/oder eine durch eine passive drahtlose Kommunikationsschnittstelle bereitgestellte Information auszulesen.

Des Weiteren kann Prozessor 200 zumindest eine Benutzerschnittstelle 204 steuern. Eine solche Benutzerschnittstelle kann beispielsweise eine oder mehrere Tasten, eine Tastatur (z.B. eine alpha-numerische Tastatur oder eine numerische Tastatur wie ein Keypad), eine Maus, einen Bildschirm (z.B. einen berührungsempfindlicher Bildschirm wie ein Touchdisplay), ein Mikrofon und/oder eine Kamera umfassen. Die Benutzerschnittstelle 204 kann zur Kommunikation mit einem Benutzer dienen, z.B. zur Ein- und/oder Ausgabe von Benutzerinformationen. Zum Beispiel ist die Benutzerschnittstelle 204 die Standardbenutzerschnittstelle der Vorrichtung 20.

Die Komponenten 200 bis 204 der Sensorvorrichtung sind beispielsweise über einen oder mehrere Bussysteme (z.B. ein oder mehrere serielle und/oder parallele Busverbindungen) kommunikativ miteinander verbunden.

Es versteht sich, dass die Vorrichtung 20 neben den Komponenten 200 bis 204 weitere Komponenten umfassen kann.

Fig. 3 zeigt eine schematische Darstellung einer beispielhaften Ausführungsform eines Systems 30. Das System 30 umfasst die Sensorvorrichtung 10 und die Vorrichtung 20. In Fig. 3 ist die Sensorvorrichtung 10 beispielhaft als Teil der Abgabevorrichtung 1 dargestellt und die Vorrichtung 20 ist beispielhaft als Smartphone dargestellt.

Zwischen der Sensorvorrichtung 10 und der Vorrichtung 20 ist ein drahtloser Kommunikationspfad 31 in Fig. 3 dargestellt. Über diesen Kommunikationspfad 31 kann die Vorrichtung 20 von der Vorrichtung 10 gesendete Informationen (z.B. in Form eines Rundsendesignals gesendete Informationen) empfangen und/oder von der Vorrichtung 10 bereitgestellte Informationen auslesen. Die Kommunikation (z.B. das Senden/Bereitstellen und/oder Empfangen/Auslesen von Informationen) über den Kommunikationspfad 31 kann beispielsweise durch die Kommunikationsschnittstellen 104 und 203 der Sensorvorrichtung 10 und der Vorrichtung 20 erfolgen.

Fig. 4 zeigt ein Flussdiagramm 400 einer beispielhaften Ausführungsform eines Verfahrens gemäß der Erfindung. Im Folgenden wird beispielhaft angenommen, dass die Schritte 401 bis 404 des Flussdiagramms 400 durch die Sensorvorrichtung 10 in dem System 30 ausgeführt werden, wenn die Sensorvorrichtung 10 (z.B. als Teil der Abgabevorrichtung 1) im Inneren eines Toilettenbeckens angeordnet ist.

In einem Schritt 401 wird ein erster Umgebungsparameter in der Umgebung der Sensorvorrichtung 10 durch den Sensor 103 erfasst. Dabei ist der erste Umgebungsparameter charakteristisch für eine Sauberkeit des Toilettenbeckens, in dem die Sensorvorrichtung 10 angeordnet ist.

Wie oben offenbart, handelt es sich bei Sensor 103 um einen Reflektionssensor und bei dem durch den Sensor 103 erfassten Umgebungsparameter um einen Wert für die Intensität eines von der Oberfläche des Toilettenbeckens in Richtung des Reflektionssensors reflektierten Lichts (z.B. eines durch den Reflektionssensors erzeugten Lichts) und/oder eine Veränderung der Intensität eines von der Oberfläche des Toilettenbeckens in Richtung eines Reflektionssensors reflektierten Lichts (z.B. eines durch den Reflektionssensors erzeugten Lichts).

In einem Schritt 402 wird eine Steuerinformation zumindest teilweise abhängig von dem im Schritt 401 erfassten ersten Umgebungsparameter bestimmt.

Die Steuerinformation ist beispielsweise eingerichtet, eine durch die Sensorvorrichtung und/oder eine durch eine von der Sensorvorrichtung verschiedene Vorrichtung ausführbare Aktion (z.B. das Ausgeben einer Benutzerinformation und/oder das Ausgeben einer Wirkstoffzubereitung) auszulösen und/oder zu steuern. Zum Beispiel handelt es sich bei der Steuerinformation um ein Steuersignal, dass das Ausgeben einer Benutzerinformation durch die Benutzerschnittstelle 105 der Sensorvorrichtung 10 auslöst und/oder steuert. Alternativ oder zusätzlich kann die Steuerinformation beispielsweise das Ausgeben einer Benutzerinformation durch die Benutzerschnittstelle 204 der Vorrichtung 20 auslösen und/oder steuern, wenn die Steuerinformation an der Vorrichtung 20 erhalten wird.

Das Bestimmen kann beispielsweise entsprechend vorgegebenen Bestimmungsegeln (z.B. Auswahl- und/oder Berechnungsregeln) erfolgen. Wie oben offenbart, können die Bestimmungsregeln zum Beispiel vorgeben, dass, wenn der erste Umgebungsparameter anzeigt, dass das Toilettenbecken sauber ist, eine erste Steuerinformation bestimmt wird, die das Ausgeben einer ersten Benutzerinformation auslöst, die einem Benutzer anzeigt, dass das Toilettenbecken sauber ist. Andernfalls geben die Bestimmungsregeln beispielsweise vor, dass eine zweite Steuerinformation bestimmt wird, die das Ausgeben einer zweiten Benutzerinformation auslöst, die einem Benutzer anzeigt, dass das Toilettenbecken nicht sauber ist. Alternativ oder zusätzlich kann die zweite Benutzerinformation, dem Benutzer anzeigen, dass das Toilettenbecken gereinigt werden sollte, und/oder dem Benutzer eine Reinigungsempfehlung zum Reinigen des Toilettenbeckens geben.

Zum Beispiel können die Bestimmungsregeln einen Schwellwert für die Intensität eines von der Oberfläche des Toilettenbeckens in Richtung eines Reflektionssensors reflektierten Lichts vorgegeben. Wenn der erste Umgebungsparameter indikativ für eine Intensität eines von der Oberfläche des Toilettenbeckens in Richtung des Reflektionssensors reflektierten Lichts ist, die diesen Schwellwert nicht unterschreitet, ist beispielsweise vorgegeben, dass die erste Steuerinformation bestimmt werden soll. Andernfalls ist beispielsweise vorgegeben, dass die zweite Steuerinformation bestimmt werden soll. Alternativ oder zusätzlich können die Bestimmungsregeln einen Schwellwert für eine Veränderung der Intensität eines von der Oberfläche des Toilettenbeckens in Richtung eines Reflektionssensors reflektierten Lichts (z.B. eines durch den Reflektionssensors erzeugten Lichts) vorgeben. Wenn der erste Umgebungsparameter indikativ für eine Veränderung einer Intensität eines von der Oberfläche des Toilettenbeckens in Richtung des Reflektionssensors reflektierten Lichts ist, die diesen Schwellwert nicht überschreitet, ist beispielsweise vorgegeben, dass die erste Benutzerinformation bestimmt werden soll. Andernfalls ist beispielsweise vorgegeben, dass die zweite Benutzerinformation bestimmt werden soll.

Anschließend können die optionalen Schritte 403 und 404 ausgeführt werden. Dies soll so verstanden werden, dass einer der Schritte 403 und 404, beide Schritte 403 und 404 oder keiner der Schritte 403 und 404 ausgeführt werden kann.

In dem optionalen Schritt 403 wird durch die Benutzerschnittstelle 105 der Sensorvorrichtung 10 eine Benutzerinformation ausgegeben. Dabei ist die Benutzerinformation zumindest teilweise abhängig von der in Schritt 402 bestimmten Steuerinformation. Zum Beispiel wird die Benutzerschnittstelle 105 durch die in Schritt 402 bestimmte Steuerinformation derart gesteuert, dass, wenn einem Benutzer anzeigt werden soll, dass das Toilettenbecken sauber ist, eine erste Signallampe (z.B. eine grüne Signallampe) der Benutzerschnittstelle 105 leuchtet und, wenn einem Benutzer anzeigt werden soll, dass das Toilettenbecken nicht sauber ist, eine zweite Signallampe (z.B. eine rote Signallampe) der Benutzerschnittstelle 105 leuchtet.

In dem optionalen Schritt 404 wird die in Schritt 402 bestimmte Steuerinformation durch die drahtlose Kommunikationsschnittstelle 104 der Sensorvorrichtung 10 gesendet (z.B. in Form eines Rundesendesignals) und/oder bereitgestellt (z.B. zum Auslesen durch die drahtlose Kommunikationsschnittstelle 203 der Vorrichtung 20). Dies dient beispielsweise dazu, zu bewirken, dass eine Benutzerinformation durch eine von der Sensorvorrichtung verschiedenen Vorrichtung (z.B. der Vorrichtung 20) ausgegeben wird, wenn die Steuerinformation an dieser Vorrichtung (z.B. der Vorrichtung 20) erhalten wird.

Fig. 5 zeigt ein Flussdiagramm 500 einer beispielhaften Ausführungsform eines Verfahrens. Im Folgenden wird beispielhaft angenommen, dass die Schritte 501 bis 502 des Flussdiagramms 500 durch die Vorrichtung 20 in dem System 30 ausgeführt werden.

In einem Schritt 501werden Steuerinformation an der Vorrichtung 20 erhalten. Dabei handelt es sich beispielsweise um die in Schritt 404 durch die drahtlose Kommunikationsschnittstelle 104 der Sensorvorrichtung 10 gesendete und/oder bereitgestellte Steuerinformation. Zum Beispiel wird die Steuerinformation in Schritt 501 durch die drahtlose Kommunikationsschnittstelle 203 der Vorrichtung 20 empfangen und/oder ausgelesen.

In einem Schritt 502 wird eine Benutzerinformation durch die Benutzerschnittstelle 204 der Vorrichtung 20 ausgegeben. Dabei ist die Benutzerinformation zumindest teilweise abhängig von der in Schritt 501 erhaltenen Steuerinformation.

Wie oben offenbart, kann die Steuerinformation beispielsweise das Ausgeben einer Benutzerinformation durch die Benutzerschnittstelle 204 der Vorrichtung 20 auslösen und/oder steuern, wenn die Steuerinformation an der Vorrichtung 20 erhalten wird. Dabei kann die Benutzerinformation dem Benutzer beispielsweise anzeigen, ob das Toilettenbecken sauber ist. Die Benutzerinformation kann beispielsweise in Form einer entsprechenden Texteinblendung auf einer als Bildschirm gebildeten Benutzerschnittstelle 204 der Vorrichtung 20 erfolgen.

Fig. 6 zeigt unterschiedliche Ausführungsformen von Speichermedien, auf denen eine Ausführungsform eines erfindungsgemäßen Computerprogramms gespeichert sein kann. Das Speichermedium kann beispielsweise ein magnetisches, elektrisches, optisches und/oder andersartiges Speichermedium sein. Das Speichermedium kann beispielsweise Teil eines Prozessors (z.B. des Prozessors 100 der Sensorvorrichtung 10 und/oder des Prozessors 200 der Vorrichtung 20) sein, beispielsweise ein (nicht-flüchtiger oder flüchtiger) Programmspeicher des Prozessors oder ein Teil davon (wie Programmspeicher 102 der Sensorvorrichtung 10 und/oder Programmspeicher 202 der Vorrichtung 20). Ausführungsformen eines Speichermediums sind ein Flash-Speicher 60, eine SSD-Festplatte 61, eine magnetische Festplatte 62, eine Speicherkarte 63, ein Memory Stick 64 (z.B. ein USB-Stick), eine CD-ROM oder DVD 65 oder eine Diskette 66.

In den Patentansprüchen verwendete Begriffe wie "umfassen", "aufweisen", "beinhalten", "enthalten" und dergleichen schließen weitere Elemente oder Schritte nicht aus. Unter die Formulierung "zumindest teilweise" fallen sowohl der Fall "teilweise" als auch der Fall "vollständig". Die Formulierung "und/oder" soll dahingehend verstanden werden, dass sowohl die Alternative als auch die Kombination offenbart sein soll, also "A und/oder B" bedeutet "(A) oder (B) oder (A und B)". Die Verwendung des unbestimmten Artikels schließt eine Mehrzahl nicht aus. Eine einzelne Vorrichtung kann die Funktionen mehrerer in den Patentansprüchen genannten Einheiten bzw. Vorrichtungen ausführen. In den Patentansprüchen angegebene Bezugszeichen sind nicht als Beschränkungen der eingesetzten Mittel und Schritte anzusehen.

## Patentansprüche

1. Verfahren, ausgeführt durch eine in und/oder an einem Toilettenbecken angeordnete Sensorvorrichtung (10), das Verfahren umfassend:
- Erfassen (401), durch einen Sensor (103) der Sensorvorrichtung (10), zumindest eines ersten Umgebungsparameters in der Umgebung der Sensorvorrichtung (10), wobei der erste Umgebungsparameter für eine Sauberkeit des Toilettenbeckens charakteristisch ist; und
- Bestimmen und/oder Bewirken des Bestimmens (402) einer Steuerinformation durch die Sensorvorrichtung (10) zumindest teilweise abhängig von dem erfassten ersten Umgebungsparameter,
**dadurch gekennzeichnet dass**, der zumindest eine Sensor (103) ein Biosensor ist, wobei der durch den Biosensor erfasste erste Umgebungsparameter indikativ ist für:
- einen Bakteriengehalt an der Oberfläche des Toilettenbeckens, und/oder
- einen Bakteriengehalt einer in dem Toilettenbecken befindlichen Flüssigkeit.

2. Verfahren nach Anspruch 1, wobei die Sensorvorrichtung ferner einen optischen Sensor aufweist, wobei der durch den optischen Sensor erfasste erste Umgebungsparameter indikativ ist für:
- eine Oberflächenrauigkeit einer Oberfläche des Toilettenbeckens,
- eine Benetzbarkeit und/oder eine Veränderung einer Benetzbarkeit einer Oberfläche des Toilettenbeckens,
- eine optische Reflektion an einer Oberfläche des Toilettenbeckens, und/oder
- eine Trübung einer in dem Toilettenbecken befindlichen Flüssigkeit.

3. Verfahren nach einem der vorigen Ansprüche, ferner umfassend:
- Ausgeben und/oder Bewirken des Ausgebens (403) einer Benutzerinformation, wobei die Benutzerinformation zumindest teilweise abhängig von der Steuerinformation ist.

4. Verfahren nach Anspruch 3, wobei die Benutzerinformation durch eine Benutzerschnittstelle (105) der Sensorvorrichtung (10) ausgegeben wird, wobei die Benutzerschnittstelle (105) eine optische Benutzerschnittstelle, insbesondere eine Anzeige, ist.

5. Verfahren nach einem der vorigen Ansprüche, das Verfahren ferner umfassend:
- Senden und/oder Bereitstellen (404) der Steuerinformation durch eine drahtlose Kommunikationsschnittstelle (104) der Sensorvorrichtung (10).

6. Verfahren nach einem der vorigen Ansprüche, wobei die Sensorvorrichtung (10) Teil einer Abgabevorrichtung (1) ist, das Verfahren umfassend:
- Ausgeben und/oder Bewirken des Ausgebens einer Wirkstoffzubereitung durch eine Abgabevorrichtung (1) zumindest teilweise abhängig von der Steuerinformation.

7. Verfahren nach Anspruch 6, wobei die Abgabevorrichtung eine Steuereinheit, einen Behälter zum Aufnehmen der Wirkstoffzubereitung und zumindest einen Aktuator umfasst, wobei die Steuerinformation eingerichtet ist, eine Bewegung des Aktuators auszulösen und/oder zu steuern, wobei die Bewegung des Aktuators bewirkt, dass die Wirkstoffzubereitung ausgegeben wird.

8. Verfahren nach einem der Ansprüche 6-7, wobei die Abgabevorrichtung (1) ein bügelartiges Halteelement (11), das an einem Rand des Toilettenbeckens fixierbar ist, und ein, wenn das Halteelement (11) an dem Rand des Toilettenbeckens fixiert ist, distales im Inneren des Toilettenbeckens befindliches Ende umfasst, wobei die Sensorvorrichtung (10) an dem distalen Ende angeordnet ist.

9. Sensorvorrichtung (10), umfassend einen Prozessor (100), einen Hauptspeicher (101), einen Programmspeicher (102) und einen Sensor (103), wobei die Sensorvorrichtung eingerichtet ist zur Ausführung der Schritte des Verfahrens nach einem der Ansprüche 1-8, **dadurch gekennzeichnet, dass** der Sensor (103) ein Biosensor ist, wobei der durch den Biosensor erfasste erste Umgebungsparameter indikativ ist für:
- einen Bakteriengehalt an der Oberfläche des Toilettenbeckens, und/oder
- einen Bakteriengehalt einer in dem Toilettenbecken befindlichen Flüssigkeit.

10. Sensorvorrichtung (10) nach Anspruch 9, wobei die Sensorvorrichtung (10) Teil einer Abgabevorrichtung (1) ist und/oder kein Teil eines Toilettenbeckens ist.

11. Verfahren gemäß Anspruch 1, ferner umfassend:
- Erhalten (501) der Steuerinformation an einer Vorrichtung (20), wobei die Steuerinformation zumindest teilweise abhängig von dem durch einen Sensor (103) der Sensorvorrichtung (10) in einer Umgebung der Sensorvorrichtung (10) erfassten ersten Umgebungsparameter ist, und wobei der erste Umgebungsparameter für eine Sauberkeit eines Toilettenbeckens charakteristisch ist; und
- Ausgeben und/oder Bewirken des Ausgebens (502) einer Benutzerinformation durch die Vorrichtung (20), wobei die Benutzerinformation zumindest teilweise abhängig von der erhaltenen Steuerinformation ist.

12. System (30), umfassend:
- eine Sensorvorrichtung (10) nach einem der Ansprüche 9 und 10; und
- eine Vorrichtung (20), insbesondere eine Benutzervorrichtung, umfassend einen Prozessor (200), einen Hauptspeicher (201), einen Programmspeicher (202), eine Kommunikationsschnittstelle (203) und eine Benutzerschnittstelle (204), wobei das System geeignet ist zur Ausführung der Schritte des Verfahrens nach Anspruch 11.

## Claims

1. A method carried out by a sensor device (10) arranged in and/or on a toilet bowl, the method comprising:
- detecting (401), by means of a sensor (103) of the sensor device (10), at least a first environment parameter in the environment of the sensor device (10), the first environment parameter being characteristic of a cleanliness of the toilet bowl, and
- determining and/or causing the determination (402) of an item of control information by means of the sensor device (10) at least partially on the basis of the detected first environment parameter,
**characterized in that** the at least one sensor (103) is a biosensor, the first environment parameter detected by the biosensor being indicative of:
- a bacterial content on the surface of the toilet bowl, and/or
- a bacterial content of a liquid located in the toilet bowl.

2. The method according to claim 1, wherein the sensor device further comprises an optical sensor, wherein the first environment parameter detected by the optical sensor is indicative of:
- a surface roughness of a surface of the toilet bowl,
- a wettability and/or a change in wettability of a surface of the toilet bowl,
- an optical reflection on a surface of the toilet bowl, and/or
- a turbidity of a liquid located in the toilet bowl.

3. The method according to one of the preceding claims, further comprising:
- outputting and/or causing the output (403) of an item of user information, wherein the user information is at least partially based on the control information.

4. The method according to claim 3, wherein the user information is output by a user interface (105) of the sensor device (10), wherein the user interface (105) is an optical user interface, in particular a display.

5. The method according to one of the preceding claims, the method further comprising:
- transmitting and/or providing (404) the control information by means of a wireless communication interface (104) of the sensor device (10).

6. The method according to one of the preceding claims, wherein the sensor device (10) is part of a dispensing device (1), the method comprising:
- dispensing and/or causing the dispensing of an active ingredient preparation by means of a dispensing device (1) at least partially on the basis of the control information.

7. The method according to claim 6, wherein the dispensing device comprises a control unit, a container for receiving the active ingredient preparation and at least one actuator, wherein the control information is configured to trigger and/or control a movement of the actuator, wherein the movement of the actuator causes the active ingredient preparation to be dispensed.

8. The method according to one of claims 6-7, wherein the dispensing device (1) comprises a bracket-like holding element (11) which is fastenable to an edge of the toilet bowl and which, when the holding element (11) is fastened to the rim of the toilet bowl, comprises a distal end located in the interior of the toilet bowl, wherein the sensor device (10) is arranged at the distal end.

9. A sensor device (10), comprising a processor (100), a main memory (101), a program memory (102), and a sensor (103), the sensor device being configured to perform the steps of the method according to one of claims 1-8, **characterized in that** the sensor (103 ) is a biosensor, the first environment parameter detected by the biosensor being indicative of:
- a bacterial content on the surface of the toilet bowl, and/or
- a bacterial content of a liquid located in the toilet bowl.

10. The sensor device (10) according to claim 9, wherein the sensor device (10) is part of a dispensing device (1) and/or is not part of a toilet bowl.

11. The method according to claim 1, further comprising:
- obtaining (501) the control information on a device (20), wherein the control information is at least partially based on the first environment parameter detected by a sensor (103) of the sensor device (10) in an environment of the sensor device (10), and wherein the first environment parameter is characteristic of a cleanliness of a toilet bowl; and
- outputting and/or causing the output (502) of user information by means of the device (20), wherein the user information is at least partially based on the obtained control information.

12. A system (30), comprising:
- a sensor device (10) according to one of claims 9 and 10; and
- a device (20), in particular a user device, comprising a processor (200), a main memory (201), a program memory (202), a communication interface (203), and a user interface (204), wherein the system is suitable for performing the steps of the method according to claim 11.

## Revendications

1. Procédé exécuté par un dispositif formant capteur (10) disposé dans et/ou sur une cuvette de toilettes, le procédé comprenant :
- la détection (401), par un capteur (103) du dispositif formant capteur (10), d'au moins un premier paramètre d'environnement dans l'environnement du dispositif formant capteur (10), dans lequel le premier paramètre d'environnement caractérise une propreté de la cuvette de toilettes ; et
- la détermination et/ou l'incitation à la détermination (402) d'informations de commande par le dispositif formant capteur (10), au moins partiellement en fonction du premier paramètre d'environnement détecté,
**caractérisé en ce que** l'au moins un capteur (103) est un biocapteur, le premier paramètre d'environnement détecté par le biocapteur indiquant :
- un niveau de bactéries sur la surface de la cuvette de toilettes, et/ou
- un niveau de bactéries d'un liquide se trouvant dans la cuvette de toilettes.

2. Procédé selon la revendication 1, dans lequel le dispositif formant capteur présente en outre un capteur optique, le premier paramètre d'environnement détecté par le capteur optique indiquant :
- une rugosité de surface d'une surface de la cuvette de toilettes,
- une mouillabilité et/ou une modification d'une mouillabilité d'une surface de la cuvette de toilettes,
- une réflexion optique sur une surface de la cuvette de toilettes, et/ou
- une turbidité d'un liquide se trouvant dans la cuvette de toilettes.

3. Procédé selon l'une quelconque des revendications précédentes, comprenant en outre :
- la sortie et/ou l'incitation à la sortie (403) d'informations d'utilisateur, dans lequel les informations d'utilisateur dépendent au moins partiellement des informations de commande.

4. Procédé selon la revendication 3, dans lequel les informations d'utilisateur sont sorties par le biais d'une interface utilisateur (105) du dispositif formant capteur (10), l'interface utilisateur (105) étant une interface utilisateur optique, en particulier un afficheur.

5. Procédé selon l'une quelconque des revendications précédentes, le procédé comprenant en outre :
- l'envoi et/ou la fourniture (404) des informations de commande par le biais d'une interface de communication sans fil (104) du dispositif formant capteur (10).

6. Procédé selon l'une quelconque des revendications précédentes, dans lequel le dispositif formant capteur (10) fait partie d'un dispositif de distribution (1), le procédé comprenant :
- la sortie et/ou l'incitation à la sortie d'une préparation de principe actif par un dispositif de distribution (1), en fonction au moins partiellement des informations de commande.

7. Procédé selon la revendication 6, dans lequel le dispositif de distribution comprend une unité de commande, un récipient pour la réception de la préparation de principe actif et au moins un actionneur, les informations de commande étant configurées pour déclencher et/ou pour commander un mouvement de l'actionneur, le mouvement de l'actionneur provoquant la sortie de la préparation de principe actif.

8. Procédé selon l'une des revendications 6 à 7, dans lequel le dispositif de distribution (1) comprend un élément de retenue (11) en forme d'étrier pouvant être fixé à un bord de la cuvette de toilettes, et une extrémité distale se trouvant à l'intérieur de la cuvette de toilettes lorsque l'élément de retenue (11) est fixé au bord de la cuvette de toilettes, le dispositif formant capteur (10) étant disposé au niveau de l'extrémité distale.

9. Dispositif formant capteur (10), comprenant un processeur (100), une mémoire principale (101), une mémoire programme (102) et un capteur (103), dans lequel le dispositif formant capteur est configuré pour l'exécution des étapes du procédé selon l'une des revendications 1 à 8, **caractérisé en ce que** le capteur (103) est un biocapteur, le premier paramètre d'environnement détecté par le biocapteur indiquant :
- un niveau de bactéries sur la surface de la cuvette de toilettes, et/ou
- un niveau de bactéries d'un liquide se trouvant dans la cuvette de toilettes.

10. Dispositif formant capteur (10) selon la revendication 9, dans lequel le dispositif formant capteur (10) fait partie d'un dispositif de distribution (1) et/ou ne fait pas partie d'une cuvette de toilettes.

11. Procédé selon la revendication 1, comprenant en outre :
- la réception (501) des informations de commande au niveau d'un dispositif (20), dans lequel les informations de commande dépendent au moins partiellement du premier paramètre d'environnement détecté par un capteur (103) du dispositif formant capteur (10) dans un environnement du dispositif formant capteur (10), et le premier paramètre d'environnement caractérisant une propreté d'une cuvette de toilettes ; et
- la sortie et/ou l'incitation à la sortie (502) d'informations d'utilisateur par le dispositif (20), les informations d'utilisateur dépendant au moins partiellement des informations de commande reçues.

12. Système (30), comprenant :
- un dispositif formant capteur (10) selon l'une des revendications 9 à 10 ; et
- un dispositif (20), en particulier un dispositif utilisateur, comprenant un processeur (200), une mémoire principale (201), une mémoire programme (202), une interface de communication (203) et une interface utilisateur (204), dans lequel le système est adapté pour l'exécution des étapes du procédé selon la revendication 11.
